# EUROPÄISCHE PATENTSCHRIFT

(11) **EP 1 893 935 B1**
(45) Veröffentlichungstag und Bekanntmachung des Hinweises auf die Patenterteilung: **05.11.2008**
(21) Anmeldenummer: 05763381.0
(22) Anmeldetag: 21.06.2005
(51) Int. Cl.: F42B 12/20

(54) **GESCHOSS ODER GEFECHTSKOPF**
PROJECTILE OR WARHEAD
PROJECTILE OU OGIVE

(43) Veröffentlichungstag der Anmeldung: 05.03.2008
(73) Patentinhaber: GEKE Technologie GmbH, 79098 Freiburg (DE); Weihrauch, Günter, 79588 Blansingen (DE)
(72) Erfinder: KELLNER, Gerd, 78713 Schramberg (DE); WEIHRAUCH, Achim, 79588 Blansingen (DE)
(74) Vertreter: Söltenfuss, Dirk Christian
(86) Internationale Anmeldenummer: PCT/EP2005/006678
(87) Internationale Veröffentlichungsnummer: WO 2006/136185

(56) Entgegenhaltungen:
- EP-A- 0 718 590
- DE-C- 141 890
- US-A- 4 106 411
- US-A1- 2003 167 956
- US-A1- 2004 129 162

## Beschreibung

### HINTERGRUND DER ERFINDUNG

### 1. Gebiet der Erfindung

Die vorliegende Erfindung betrifft ein/einen Splitter oder Subgeschosse bildendes/bildenden Geschoss oder Gefechtskopf.

### 2. Technischer Hintergrund

Sprenggeschosse werden eingesetzt, um unabhängig von der Auftreffgeschwindigkeit eines Geschosses oder Gefechtskopfes mittels sprengstoffbeschleunigter Splitter mit großer Anfangsgeschwindigkeit endballistische Wirkungen bei flächenhaften leichten Zielen zu erreichen. Derartige Sprenggeschosse sind dadurch gekennzeichnet, dass ihr Volumen zum größten Teil von Sprengstoff eingenommen wird. Durch ihren Aufbau beinhalten Sprenggeschosse oder sprengstoffgefüllte Gefechtsköpfe eine verhältnismäßig große Sprengstoffmasse, die zu einem erheblichen Teil nicht effektiv ist bzw. teilweise aus physikalischen Gründen überhaupt nicht zur Wirkung kommen kann. Der konstruktive Spielraum ist damit bei den bisher bekannten Munitionen stark begrenzt und konzentriert sich auf die Ausgestaltung der Splitterhülle und die pyrotechnischen Komponenten.

Bei Splitterbildenden Geschossen ist die Verteilung ausreichend schnell beschleunigter Splitter auf eine möglichst große Zielfläche bzw. das Belegen eines möglichst großen Raums (Tiefe) die entscheidende Größe. Dieses Ziel ist bei reinen Sprenggeschossen jedoch nur eingeschränkt zu erreichen, da bei einer Detonation die Steuerungsmöglichkeiten hinsichtlich Splitterbildung und Splitterverteilung begrenzt sind. In Verbindung mit einer ausreichenden Auftreffgeschwindigkeit des Geschosses und dem Einsatz relativ geringer Sprengstoffmengen wurden die oben genannten Forderungen bisher nur mit so genannten ALP-Geschossen (Aktive Lateralwirksame Penetratoren) erreicht. Bei diesen lateral zerlegenden, aktiven Geschossen auf der Basis des PELE-Prinzips (Penetratoren mit erhöhter Lateralwirkung) sind die erreichbaren Lateralgeschwindigkeiten je nach Art und Masse des eingesetzten pyrotechnischen Mittels und des konstruktiven Aufbaus jedoch begrenzt. Dies entspricht durchaus der Zielsetzung derartiger Penetratoren oder Gefechtsköpfe, da die eigentliche endballistische Leistung durch die Geschossgeschwindigkeit erbracht wird. Das Funktionsprinzip eines Geschosses nach dem ALP-Prinzip ist die aktive Zerlegung eines Penetrators vor Erreichen des Ziels in Fragmente oder Subgeschosse. Die Geschwindigkeit dieser Komponenten ergibt sich aus der eingesetzten geringen Sprengstoffmenge, deren Energie über ein inertes Übertragungsmedium entsprechend der Stoßwellentheorie und der eingesetzten Werkstoffe an die äußere Wirkkomponente übertragen wird. Die Geschwindigkeiten dieser Wirkkomponenten liegen zwischen wenigen m/s und etwa 200 m/s. Die Wirksamkeit bzw. die Durchschlagsleistung der Wirkteile ist damit bei ALP-Geschossen wie bei herkömmlichen Wuchtgeschossen primär von der Auftreffgeschwindigkeit abhängig.

Bisher bei Sprenggeschossen bekannte Anordnungen beschränken sich auf den Ladungsaufbau und die Ausgestaltung des Splittermantels. Ein repräsentatives Beispiel für den Ladungsaufbau beschreibt das US-Patent 5,243,916. Es soll in erster Linie eine geringere Munitionsempfindlichkeit erreicht werden, indem eine brisante innere Sprengstoffkomponente von einer trägeren Komponente umgeben ist. Modifikationen haben vor allem das Ziel, die Detonation der gesamten Ladung zu gewährleisten, um eine ausreichende Splittergeschwindigkeit zu erreichen. Grundsätzlich handelt es sich hier aber um reine Splittergeschosse herkömmlicher Art. Die Grenzfläche zwischen den Sprengstoffkomponenten ist vorzugsweise sternförmig ausgebildet. Es wird eine Vielzahl von möglichen Kombinationen angegeben, die sich im Wesentlichen lediglich durch den Sprengstoffanteil der Gemische und unterschiedliche Additive unterscheiden. Die äußere Schicht kann dabei auch aus einem chemisch reagierenden Stoff, z.B. zur Gaserzeugung, bestehen.

Bei Gefechtsköpfen und Flugkörpern ist es das erklärte Ziel, durch besondere Aufbauten eine möglichst schonende Beschleunigung von Subgeschossen oder außen angebrachten Behältern durch Sprengstoffhinterlegungen zu erreichen. Als Stand des Wissens können die beiden Schriften DE 35 22 008 C2 und EP 0 718 590 A1 herangezogen werden. So ergibt sich bei der DE 35 22 008 C2 die Splitterwirkung des Flugkörpers 10 aus dem Mantel 12 des Gefechtskopfes 11 um das Triebwerk 16. Es wird ganz allgemein ausgeführt, dass eine bestimmte Mantelstärke ausreichend ist, um die gewünschte Durchschlagsleistung zu erzeugen. Dies bezieht sich ausschließlich auf von Flugkörpern zu bekämpfende Ziele. Eine Übertragung auf Munition ist nicht möglich. Es werden auch keinerlei physikalische Gesetzmäßigkeiten angesprochen und auch keine allgemeinen Auslegungsregeln genannt. Beim Auftreffen ist der gesamte Körper zum größten Teil oder gänzlich hohl, sodass keinerlei Verdämmungseffekt erfolgt. Die Behauptung, dass es nicht erforderlich sei, eine hohe Sprengstoffmasse über den ganzen Querschnitt des Flugkörpers anzuordnen, um eine hohe Durchschlagsleistung zu erreichen, bezieht sich auf die Sprengstoffbeiegung des innen hohlen Gefechtskopfmantels. Denn das Innere des Flugkörpers wird zweifelsfrei vom Antrieb, den Regelungseinrichtungen und einer Wirkladung gebildet. Dem inneren Mantel 12c ist keine Funktion in Verbindung mit dem Splittermantel zugeordnet. Er stellt vielmehr das Gehäuse des Triebwerks mit den Steuerelementen dar. Dies kommt auch dadurch zum Ausdruck, dass zwischen diesem Mantel 12c und der Sprengstoffbelegung eine Isolationsschicht 19 aus wärmedämmendem Material angeordnet ist. Der entscheidende Vorteil einer inneren Verdämmung, die in ihrer Auswirkung auf die erreichbare Splittergeschwindigkeit dem Einfluss der Sprengstoffdicke gleichwertig ist, wird nicht angesprochen und kann bei der vorgeschlagenen Anordnung auch nicht auftreten.

Die EP 0 718 590 A1, die eine Grundlage für den Oberbegriff des Anspruchs 1 bildet, beschreibt den Wirkteil einer Rakete bzw. eines Gefechtskopfes, der zur Steigerung der lateralen Wirksamkeit vorgeformte Elemente mittels einer im Querschnitt ringförmigen Sprengstoffbelegung beschleunigt. Das Hauptziel des beschriebenen Aufbaus ist, die hohe Detonationsgeschwindigkeit der Sprengstoffschicht in eine relativ geringe Ausbreitungsgeschwindigkeit der beschleunigten Elemente bzw. Wirkteile umzusetzen. Der die Wirkteile beschleunigende Sprengstoffring 43 wird über einen Ring von Pellets (Zündelementen 82) initiiert. Der Sprengstoffmantel 43 ist in seinem Aufbau und in seiner Funktion grundsätzlich mit der in der DE 35 22 008 beschriebenen Anordnung identisch. Durch die Eigenschaft des Sprengstoffs bzw. des Sprengstoffgemischs wird insbesondere die Ausbreitungsgeschwindigkeit in Verbindung mit der Dimensionierung der umgebenden Subgeschosse (56) beeinflusst.

Weiterhin sind Geschosse bekannt, die eine pyrotechnische Ladung zur Steigerung der endballistischen Wirkung enthalten. Als repräsentatives Beispiel dient das US-Patent 3,302,570. Es beschreibt einen Geschosstyp, der in erster Linie zu dem Zweck entworfen wurde, Schutzaufbauten aus Panzerstahl bei Minimierung der erforderlichen Geschossenergie zu durchbrechen. Dieses Ziel wird durch einen massiven Penetrator mit relativ geringem Durchmesser und relativ großer Länge aus Schwermetall als Kernstück des Geschossaufbaus erreicht. Zusätzlich soll der Effekt im bzw. hinter dem Ziel durch den Einsatz von Sprengstoff oder Brandmittel vergrößert werden. Dabei werden die Wirkung zweier Brandsätze und die geschossspezifischen Zerschellvorgänge als Faktoren neben dem eigentlichen Zieldurchschlag genannt.

Ein brennbares Material von hoher Dichte umschließt einen Penetrator mit einem verdickten Kopf. Das den Penetrator umgebende Material hoher Dichte verleiht dem Penetrator zusätzliche Masse und damit Geschossenergie und dringt ebenfalls durch das vom Penetratorkopf geschlagene Loch. Durch den größeren Durchmesser des Kopfes soll ein Abstreifen des brennbaren Materials verhindert werden. Durch das Zerschellen des Penetrators beim Durchgang durch härtere Ziele wird das brennbare Material gezündet und Splitter werden generiert bzw. Brandmittel in das Ziel verbracht. Im hinteren Teil des Geschosses sind der zentrale Penetrator und das ihn umgebende brennbare Material vom eigentlichen Geschosskörper umgeben, der erforderlich ist, das Projektil im Rohr und im Flug zu stabilisieren. Mittels einer Schneidkante am gehärteten vorderen Rand des Geschosskörpers soll das Loch des von dem zentralen Hauptpenetrator bereits durchschlagenen Zielmaterials vergrößert und durch Mitnahme von Zielmaterial größerer Schaden im Inneren verursacht werden. Um den Raum zwischen dem Zentralpenetrator (13) und dem Geschosskörper (17) zu füllen, wird eine weitere Schicht eines brennbaren Materials (16) geringer Dichte eingebracht. Die zusätzliche Schicht soll den Zentralpenetrator in seiner Position halten. Beim Zerschellen des Geschosses beim Eintritt in härtere Ziele werden die Brandsätze gezündet. Der erfinderische Ansatz ist also ein anderer als bei der vorliegenden Erfindung. In der US 3,302,570 werden brennbare Materialien ins Ziel befördert, die aufgrund der endballistischen Vorgänge gezündet werden. Von einem Druckaufbau im Geschossinneren ist keine Rede. Diese Geschossform ist kein Sprenggeschoss im eigentlichen Sinne. Eine Funktion entsprechend der vorliegenden Erfindung ist nicht vorgesehen und wird auch nicht indirekt angesprochen.

### ZUSAMMENFASSUNG DER ERFINDUNG

Zur vorliegenden Erfindung: Dieser liegt die Überlegung zu Grunde, dass bei herkömmlichen Sprenggeschossen ein erheblicher Teil der pyrotechnischen Komponenten keinen nennenswerten Beitrag zur Splitterbeschleunigung leisten kann. Durch die Detonation des Sprengstoffs wird dieser dissoziiert, und die Splitterhülle wird im Wesentlichen durch die entstehenden Reaktionsgase beschleunigt. Die laterale Beschleunigung der Splitterhülle bewirkt eine unmittelbare Volumenvergrößerung und damit Entspannung, sodass die Druckanteile des Sprengstoff-Innenkörpers nur noch einen entsprechend reduzierten Beschleunigungsanteil liefern können.

Ziel der vorliegenden Erfindung ist eine endballistisch hohe Wirksamkeit von splitterbildenden Geschossen und Gefechtsköpfen unabhängig von der Auftreffgeschwindigkeit beim Einsatz einer möglichst geringen Sprengstoffmasse. Erreicht wird dies durch die Kombination einer Sprengstoffummantelung mit einem verdämmenden Innenkörper in Verbindung mit einer auf hohe Geschwindigkeit beschleunigten Außenhülle. Durch diese Anordnung wird nicht nur eine bestmögliche Umsetzung der Sprengstoffenergie erreicht, sondern es eröffnet sich auch ein großer konstruktiver Spielraum für die Auslegung derartiger Munitionen oder Gefechtsköpfe. Die mit relativ geringen Sprengstoffbelegungen erreichbaren Splitter- bzw. Subgeschossgeschwindigkeiten liegen zwischen wenigen 100 m/s bis nahe 2.000 m/s und liegen damit nahe bei denen reiner Sprenggeschossen. Durch das Sprengverdichten des inneren verdämmenden Körpers ergibt sich ein weites Feld zusätzlicher Wirkmöglichkeiten. Insbesondere besteht die Möglichkeit, den inneren Körper zur Leistungssteigerung des gesamten Systems heranzuziehen. Beispiele hierfür sind der Einsatz spezieller Materialien, mehrschichtige Anordnungen, das Einbringen von Subgeschossen und die Integration einer zusätzlichen zentralen pyrotechnischen Komponente zur Zerlegung und/oder Beschleunigung des Innenkörpers. Weiterhin ist durch die Ausgestaltung der inneren Verdämmung eine richtungsgesteuerte Wirkung der Splitter zu erreichen, die bei herkömmlichen Sprenggeschossen in dieser Form nicht möglich ist. Besondere Effekte lassen sich auch durch die Integration reaktionsfähiger verdämmender Komponenten im Penetrator- oder Gefechtskopfinneren erzielen. In Verbindung mit konstruktiven Vorteilen und der Möglichkeit des Einsatzes weiterer Wirkkomponenten liegt die Gesamtleistung der hier vorgeschlagenen Splitter beschleunigenden Munition weit über derjenigen bekannter Sprenggeschosse oder Spezialmunitionen.

Die vorliegende Erfindung stützt sich im Wesentlichen auf die Wirkung einer inneren Verdämmung in Verbindung mit einer erheblich geringeren Sprengstoffmasse zum Erzielen vergleichbarer Splitter- bzw. Subgeschossgeschwindigkeiten im Vergleich zu herkömmlichen Sprenggeschossen. Im Folgenden wird eine Abschätzung der erreichbaren Splittergeschwindigkeit vorgenommen.

Grundsätzlich wird die Geschwindigkeit der Hülle durch drei voneinander weitgehend unabhängige Effekte bestimmt: von der Massenverteilung zwischen der zu beschleunigenden Hülle und der inneren Abstützung, von der Energie der Sprengstoffschicht (Energie pro Volumeneinheit und Dicke) und von der betrachteten Flächenelementgröße (beeinflusst durch die sich bildenden Splittergrößen). Dieser Umstand wird durch die theoretische Abschätzung der Splittergeschwindigkeit veranschaulicht, die z.B. über der aus der einschlägigen Literatur bekannten Gurney-Gleichung erfolgen kann. Es bieten sich zwei Betrachtungsweisen für die hier vorliegenden Anordnung an: die eine geht von einer zylindrischen Form aus, die andere basiert auf einer Abwicklung des zylindrischen Aufbaus, um ein ebenes Flächenelement zu erhalten. Dieses würde dann in erster Näherung einer reaktiven Schutzanordnung entsprechen. Dort spielt nicht nur die Massenverteilung der beiden beschleunigten Bleche (also das Verdämmungsverhältnis) eine entscheidende Rolle, sondern auch die Sandwichgröße. Bei einer 10 mm dicken Sprengstoffschicht und einer 5 mm dicken Stahlhülle sowie einer starken einseitigen Verdämmung ergeben sich z.B. nach Gurney bei sehr großen Flächen Geschwindigkeiten von 1.500 m/s. Bei einem 10 mm dicken hinteren Blech errechnen sich noch 750 m/s. Bei einem schmalen Sandwich (Streifen) werden noch etwa 60% dieser Werte erreicht.

Weitere Berechnungsbeispiele: Ohne Randeinflüsse (also eine ausreichend ausgedehnte Elementgröße vorausgesetzt) beträgt die theoretische Geschwindigkeit bei 5 mm Stahlbelegung, großer Sprengstoffdicke (> 20 mm) und hoher innerer Verdämmung über 2.000 m/s. Bei einer Hüllendicke von 5 mm und einer 5 mm dicken Sprengstoffschicht sowie einer inneren Verdämmung durch einen Aluminium-Hohlzylinder mit einer Dicke von 20 mm liegt die Splitter-Anfangsgeschwindigkeit in der Größenordnung von 1.000 m/s und die Geschwindigkeit des nach innen beschleunigten Hohlzylinders auf Grund der relativ geringen Verdämmung noch bei etwa 500 m/s. Bei der Kombination einer 8 mm dicken Stahlhülle mit einer 20 mm dicken Sprengstoffschicht sowie einer unterschiedlichen inneren Verdämmung schwanken die Werte zwischen 800 m/s (hohe Verdämmung) und 200 m/s (geringe Verdämmung). Diese Berechnungsbeispiele zeigen auch, dass es mit Anordnungen entsprechend der vorliegenden Erfindung möglich ist, einen großen Bereich von Splitter- bzw. Subgeschossgeschwindigkeiten abzudecken.

Bei der Abschätzung der Splittergeschwindigkeit zylindrischer Aufbauten bietet sich eine für Sprengmunition herkömmlicher Bauart geltende Gurney-Gleichung an: $v = D / 3 {\left(M/C+0,5\right)}^{- 0 , 5}$ mit D als Detonationsgeschwindigkeit, M als Masse der Hülle (des Behälters, der Belegung) und C als Explosivstoffmasse. Dabei kann D/3 als gute Annäherung an die charakteristische Gurney-Geschwindigkeit angenommen werden. Die Splittergeschwindigkeit ist also proportional zur Detonationsgeschwindigkeit des verwendeten Sprengstoffs. Für allgemeine Überlegungen kann für D/3 von Werten zwischen 2.600 m/s und 3.000 m/s (Mittelwert 2.800 m/s) ausgegangen werden. Diese Formulierung ist hilfreich, da zumeist eher die Detonationsgeschwindigkeit als die Gurney-Geschwindigkeit bekannt ist.

Folgende Berechnungsbeispiele sollen die Verhältnisse bei dieser Betrachtungsweise veranschaulichen: Bei einem Außendurchmesser von 100 mm und einer Wandstärke der Hülle von 10 mm (Innendurchmesser 80 mm) sowie einer Dicke der Sprengstoffschicht von 5 mm ergeben sich als Splitter- /Hüllengeschwindigkeit 25% der Gurney-Geschwindigkeit. Bei einem Innendurchmesser von 40 mm (also bei 20 mm Sprengstoffschicht-Dicke) ergeben sich 45% der Gurney-Geschwindigkeit, also etwa 1.260 m/s. Bei einem Innendurchmesser von 60 mm und einer 10 mm dicken Sprengstoffschicht errechnen sich 35% der Gurney-Geschwindigkeit (ca. 1.000 m/s). Bei mit Sprengstoff gefüllter Hülle ergeben sich 50% der Gurney-Geschwindigkeit, also ca. 1.400 m/s. Bei idealer einseitiger (innerer) Verdämmung und einer sehr dicken Sprengstoffschicht (> 30 mm) wird bei großen Flächen (bzw. Durchmessern) die Gurney-Geschwindigkeit annähernd erreicht.

Über die innere Verdämmung, die ein zentrales Merkmal der Erfindung darstellt, erfolgt die optimale Umsetzung der Sprengstoffenergie in Splittergeschwindigkeit, sodass entsprechend hohe Geschwindigkeiten bei relativ geringen Sprengstoffdicken möglich werden. Der Einfluss der inneren Verdämmung kann über einen Faktor berücksichtigt werden, der als Verdämmungsfaktor (VF) bezeichnet werden soll. Er ist von den Größen M/C, M_{innereVerdämmung}/M_{Hülle}, rho_{Kern}, sigma_{Kern} und den Hygoniot-Eigenschaften des inneren Mediums abhängig. Es kann von folgenden Schätzwerten ausgegangen werden: Bei dicken Hüllen und dicker Sprengstoffschicht sowie bei dünnen Hüllen und dicker Sprengstoffschicht ergibt sich ein Verdämmungsfaktor von 1,1 bis 1,2. Dies entspricht einer Geschwindigkeitssteigerung von 10% bis 20%. Bei einer dicken Hülle, kombiniert mit dünner Sprengstoffschicht sowie einer dünnen Hülle mit dicker Sprengstoffschicht ergibt sich ein Verdämmungsfaktor von 1,2 bis 1,3 (20% bis 30% Geschwindigkeitssteigerung). Damit lassen sich nicht nur über hohe Verdämmungen und entsprechende Sprengstoffe sehr hohe Splittergeschwindigkeiten bis etwa 2.000 m/s und starke Hüllenfragmentierungen erreichen, sondern auf der anderen Seite über gering verdämmende Innenkörper und trägere Sprengstoffe relativ geringe Splitter- oder Subgeschossgeschwindigkeiten bei entsprechend sanfter Beschleunigung erzielen.

### KURZBESCHREIBUNG DER ZEICHNUNGEN

- Fig. 1 A: Grundsätzlicher Aufbau eines drallstabilisierten Sprengstoffschicht-Splittergeschosses mit Splittermantel, Sprengstoffschicht und verdämmendem Innenkörper sowie und Steuer- bzw. Zündelementen.
- Fig. 1 B: Grundsätzlicher Aufbau eines aerodynamisch stabilisierten Sprengstoffschicht-Splittergeschosses mit Splittermantel, Sprengstoffschicht und verdämmendem Innenkörper sowie und Steuer- bzw. Zündelementen.
- Fig. 2: Beispiel für die Querschnittsgestaltung eines Sprengstoffschicht-Splittergeschosses mit Splitterhülle, Sprengstoffschicht und verdämmendem Innenkörper.
- Fig. 3: Querschnitt durch ein Sprengstoffschicht-Splittergeschoss mit verdämmendem Innenring bzw. verdämmendem hohlen Innenkörper.
- Fig. 4: Querschnitt durch ein Sprengstoffschicht-Splittergeschoss mit mehrschichtigem verdämmendem Innenaufbau.
- Fig. 5: Beispiel für die Querschnittsgestaltung mit kreisförmigem Außenquerschnitt und beliebigem (hier achteckigem) Innenquerschnitt der Sprengstoffschicht.
- Fig. 6: Beispiel für die Querschnittsgestaltung mit verdämmendem Innenkörper und kreisförmigem Innenquerschnitt und beliebigem (hier achteckigem) Außenquerschnitt der Sprengstoffschicht.
- Fig. 7: Beispiel für die Querschnittsgestaltung mit beliebigem (hier quadratischem) Querschnitt des verdämmendem Innenkörpers und segmentiertem Detonationsquerschnitt / Sprengstoff-Flächensegmente (hier: durch den Innenkörper getrennt mit gleichzeitiger oder nicht gleichzeitiger Zündung).
- Fig. 8: Beispiel für die Querschnittsgestaltung mit einem Innenkörper beliebigen (hier dreieckigen) Querschnitts und inerten, Druckübertragenden Ausgleichssegmenten zwischen Innenkörper und Sprengstoffschicht.
- Fig. 9: Querschnitt mit mehreren (hier zwei) verdämmenden hohlen Innenkörpern und einer dynamisch wirkendem Schicht zwischen Sprengstoffschicht und Innenverdämmung (oben) und/oder zwischen den unterschiedlichen Innenverdämmungen (unten).
- Fig. 10: Querschnitt mit verdämmendem Innenkörper und einer dynamisch wirkenden Schicht zwischen Sprengstoffschicht und Splitterhülle.
- Fig. 11: Beispiel für die Querschnittsgestaltung mit Außenhülle / Geschossmantel und darunter liegendem Splittermantel (oben) und einer zusätzlichen, dynamisch wirkenden Schicht zwischen Sprengstoffschicht und Splitterhülle (unten).
- Fig. 12: Beispiel für die Querschnittsgestaltung mit Außenhülle und Splitterkörper / vorgeformte Geschosse / thermische oder mechanische Splitterbildende Maßnahmen enthaltende Zwischenschicht.
- Fig. 13: Beispiel für die Querschnittsgestaltung mit (hier quadratischem) verdämmendem Innenkörper und Sprengstoffsegmenten mit flächenhafter / linienförmiger / punktförmiger Zündeinrichtung in der Sprengstoffschicht (oben) oder mit in den Innenkörper eingebrachten Zündelementen.
- Fig. 14: Beispiel für die Querschnittsgestaltung mit beliebig (hier quadratisch) geformter Sprengstofffläche und Druckübertragenden Segmenten zwischen Sprengstoffschicht und Splittermantel bzw. Geschosshülle.
- Fig. 15: Beispiel für die Querschnittsgestaltung mit zweischichtiger Sprengstoffbelegung und zwei Verdämmungsschichten.
- Fig. 16: Beispiel für ein Geschoss oder einen Gefechtskopf mit mehrteiligem Innenkörper (hier aus vier Kreissegmenten gleichen oder ungleichen Materials bestehend) mit zentralem pyrotechnischem Körper.
- Fig. 17: Beispiel für ein Geschoss oder einen Gefechtskopf mit mehrteiligem Innenkörper (hier vier zylindrische Penetratoren) mit zentralem pyrotechnischem Körper (oben) oder inertem zentralem Körper bzw. leerem Innenvolumen.
- Fig. 18: Beispiel für die Querschnittsgestaltung mit Geschosshülle / geometrisch gestalteter Innenfläche des Splittermantels / entsprechend geformter Sprengstoffschicht und Innenverdämmung.
- Fig. 19: Beispiel für die Querschnittsgestaltung mit geometrisch gestalteter Innenfläche des Splittermantels und entsprechend geformter Sprengstoffschicht.
- Fig. 20: Beispiel für die Querschnittsgestaltung mit geometrisch geformter Innenfläche der Sprengstoffschicht (oben) oder Sprengstoff-Längsstreifen oder Sprengstoff-Flächenelementen (unten).
- Fig. 21: Beispiel für die Querschnittsgestaltung mit Innenverdämmung und in die Sprengstoffschicht eingebrachten trennenden Elementen oder geometrischen Strukturen (hier Längsstreifen).
- Fig. 22: Beispiel für die Querschnittsgestaltung mit einem verdämmendem hohlen Innenring und einem als Behälter ausgeführten zentralen / verdämmenden Innenkörper.
- Fig. 23: Beispiel für die Querschnittsgestaltung mit einem verdämmendem zentralen Behälter (oben) bzw. einem zentralen Innenkörper und einem mit Stegen versehenen Raum zwischen Sprengstoffschicht und Innenkörper.
- Fig. 24: Beispiel für einen Längsschnitt mit Splittermantel, Sprengstoffschicht, verdämmendem (hier zweiteiligem) Innenkörper sowie Steuer- bzw.
Zündelemente für die Sprengstoffschicht.
- Fig. 25: Beispiel für einen Längsschnitt mit veränderlicher Sprengstoffdicke und zylindrischem Splittermantel (oben) und mit veränderlicher Splittermantel- und Sprengstoffdicke (unten).
- Fig. 26: Beispiel für einen Längsschnitt mit Sprengstoffschicht / Innenkörper-Durchmessersprung (oben) oder geteiltem verdämmenden Körper / eingesetztem Penetratorkörper oder Penetratorring (unten).
- Fig. 27: Beispiel für einen Längsschnitt mit Durchmessersprung von Splitterhülle und Sprengstoffschicht.
- Fig. 28: Beispiel für einen Längsschnitt mit mehrteiligen (hier getrennten) Sprengstoffschichten und (hier) unterschiedlichem Splitterhüllendurchmesser (oben) oder durchgehender Sprengstoffschicht mit Durchmessersprung (unten).
- Fig. 29: Beispiel für die geometrische Gestaltung des Splittermantels zum Erzielen gewünschter Effekte oder bevorzugter Splitterrichtungen. Hier: Richtungssteuerung und Drehung der Splitterkörper / Splitterringe und durchgehender Sprengstoffschicht mit zylindrischem verdämmendem Innenkörper.
- Fig. 30: Beispiel für die geometrische Gestaltung des Splittermantels zum Erzielen gewünschter Effekte oder bevorzugter Splitterrichtungen. Hier: Richtungssteuerung der Splitterkörper und getrennte Sprengstoffschichten und geometrisch angepasster verdämmender Innenkörper.
- Fig. 31: Beispiel für die geometrische Gestaltung des Splittermantels zum Erzielen gewünschter Effekte oder bevorzugter Splitterrichtungen. Hier: Sprengstoffbelegung für unterschiedliche Splitterrichtungen und Splittergeschwindigkeiten.
- Fig. 32: Beispiel für einen Längsschnitt durch ein Sprengstoffschicht-Splittergeschoss oder Gefechtskopf mit innen liegendem sprengstoffbelegtem Splitterkörper und einem Zwischenraum zwischen Außenhülle und Splitterkörper sowie einer leeren oder teilweise gefüllten außenballistischen Haube (oben) oder einer massiven/gefüllten Spitze (unten).
- Fig. 33: Beispiel für einen Längsschnitt mit vollständiger Sprengstoffbelegung (Geschosskörper und Spitzenbereich - oben) und sprengstoffgefüllter Spitze (unten).
- Fig. 34: Beispiel für einen Längsschnitt mit einem in den verdämmenden Innenbereich eingesetzten Sprengstoffkörper.
- Fig. 35: Beispiel für einen Längsschnitt mit einem in den verdämmenden Innenbereich eingebetteten Kern (oben) oder schlanken Zylinder mit Spitze (unten).
- Fig. 36: Beispiel für einen Längsschnitt mit einem in den verdämmenden Innenbereich eingebetteten spitzen Kern mit fokussierender / den Heckbereich des Kerns zerlegender Sprengstoffhinterlegung (oben) oder einem Kern mit Stufenspitze und zentrierender (den Kern beschleunigender) Sprengstoffhinterlegung (unten).
- Fig. 37: Beispiel für einen Längsschnitt mit geometrisch gestaltetem Innenkörper und entsprechender Sprengstoffbelegung zur gerichteten Splitterwirkung (oben) oder mit Splitter-Richtwirkung durch Formgebung von verdämmendem Innenkörper, Sprengstofffläche und Splitterhülle (unten).
- Fig. 38: Beispiel für einen Längsschnitt entsprechend Fig. 37 mit zusätzlichen Splitterkomponenten.
- Fig. 39: Beispiel für einen Längsschnitt mit (hier) zweistufiger gerichteter Splitterwirkung und durchgehender Sprengstoffbelegung (oben) und nicht durchgehender Sprengstoffbelegung (unten).
- Fig. 40: Beispiel für einen Längsschnitt mit zusätzlichem, primär axial beschleunigtem Splitterkegel im vorderen Bereich des Geschosses, beschleunigt durch eine Sprengstofffläche.
- Fig. 41: Zwei Beispiele für einen Längsschnitt mit Vorkern/Stufenkern als verdämmendem Medium.
- Fig. 42: Beispiel für die Querschnittsgestaltung mit sprengstoffbeschleunigten einzelnen Segmenten.
- Fig. 43: Beispiel für die Querschnittsgestaltung mit veränderlicher Dicke des Splittermantels und (hier vier) Sprengstoffsegmenten mit linsenförmigem (grundsätzlich frei zu gestaltenden) Querschnitt.
- Fig. 44: Beispiel für die Querschnittsgestaltung mit einer geformten Sprengstofffläche und angepasstem verdämmenden Innenkörper.
- Fig. 45: Beispiel für die Querschnittsgestaltung mit (hier acht) Segmenten und frei gestalteter Sprengstofffläche.
- Fig. 46: Beispiele für einen Längsschnitt mit mehrteiligem verdämmendem Innenkörper (z.B. radial und axial geteilt).
- Fig. 47: Beispiel für die Querschnittsgestaltung eines Geschosses oder Gefechtskopfes nach Fig. 42 mit verdämmendem Innenkörper, hier aufgebaut aus Zylindern in einer Druckübertragenden Matrix.
- Fig. 48: Beispiel für die Querschnittsgestaltung eines Geschosses oder Gefechtskopfes nach Fig. 43 mit segmentiertem, ein- oder mehrschichtigem verdämmendem Innenkörper sowie zentralem Penetrator.
- Fig. 49: Beispiel für einen Längsschnitt, ausgeführt als mehrteiliger Wirkkörper (unterschiedliche Stufen mit unterschiedlichen Funktionen) und unterschiedlicher Ausgestaltung bzw. Belegung.
- Fig. 50: Beispiel für die beliebige Querschnittsgestaltung eines Sprengstoffschicht-Splittergeschosses oder Gefechtskopfes.
- Fig. 51: Weiteres Beispiel für die beliebige Querschnittsgestaltung.

### DETAILLIERTE BESCHREIBUNG BEVORZUGTER AUSFÜHRUNGSBEISPIELE

Fig. 1A zeigt den grundsätzlichen Aufbau eines drallstabilisierten Sprengstoffschicht-Splittergeschosses 1 A mit einem Splittermantel / einer Splitterhülle / einer splitterbildenden Geschosshülle 2, einer unter dem Mantel liegenden Sprengstoffschicht / Sprengstoffbelegung / Sprengstofffläche / pyrotechnischen Schicht 3 und einem verdämmenden Innenkörper 4. Angedeutet sind integrierte Zündelemente mit Ansteuerung bzw. Zündelektronik für die Sprengstoffschicht. Die Ansteuerung und Auslösung der Sprengstoffschicht ist dem jeweiligen Stand der Technik anzupassen. Die Wirksamkeit der Anordnung bleibt davon weitestgehend unbeeinflusst.

Das erfindungsgemäße Funktionsprinzip erlaubt gleichermaßen die Anwendung auf aerodynamisch stabilisierte Geschosse, wie in Fig. 1B schematisch dargestellt. Auch hier ist der grundsätzliche Aufbau des Sprengstoffschicht-Splittergeschosses 1 B mit Splittermantel 2, Sprengstoffschicht 3 und verdämmendem Innenkörper 4 sowie Zündelementen oder sonstige Geschoss- oder Gefechtskopfeinrichtungen abgebildet. Die Positionierung der Zündelemente ist nicht relevant für die Funktion des splitterbildenden Geschosses; sie können im Geschossboden, im verdämmenden Innenkörper 4, in der Geschossspitze oder als Module an mehreren Stellen untergebracht sein (vgl. z.B. Fig. 24 und 45).

In Fig. 2 bis 23 sowie 42 bis 45 und 47 bis 51 werden Beispiele für die Querschnittsgestaltung von Geschossen oder Gefechtsköpfen entsprechend der vorliegenden Erfindung aufgezeigt.

So zeigt Fig. 2 den Querschnitt durch ein erfindungsgemäßes Sprengstoffschicht-Splittergeschoss mit Splitterhülle 2, Sprengstoffschicht 3 und verdämmendem Innenkörper 4. In der Darstellung, welche die einfachste Variante der möglichen Auslegungen zeigt, ist der verdämmende, dynamisch entsprechend inkompressible Innenkörper 4 als massives, homogenes zylindrisches Bauteil ausgebildet. Als Werkstoffe für die verdämmende Komponente kommen grundsätzlich alle Materialien in Betracht, die eine gewünschte dynamische Verdämmung bewirken. Ihre dynamischen Eigenschaften und insbesondere der sich daraus ergebende Grad der Verdämmung sind bestimmend für die erreichbare Splittergeschwindigkeit oder die erforderliche Sprengstoffdicke zum Erreichen einer gewünschten Beschleunigung der Hülle. Denn wie bereits erwähnt, ist die Verdämmung in ihrer Auswirkung auf die erreichbare Splittergeschwindigkeit dem Einfluss der Sprengstoffdicke gleichwertig

Weitere wirkungsrelevante Eigenschaften sind die geometrischen Abmessungen der Splitterhülle bzw. deren Masse und auch deren mechanische dynamische Eigenschaften. Es ist jedoch ein besonderer Vorzug der Erfindung, dass keinerlei besonderen Ansprüche an die einzelnen Komponenten zu stellen sind. So sind nahezu sämtliche Eigenschaften durch eine entsprechende Materialwahl ohne hohen technischen Aufwand zu erreichen.

In Fig. 3 ist der Querschnitt durch ein Sprengstoffschicht-Splittergeschoss mit verdämmendem Innenkörper 5 dargestellt. In diesem Fall weist er einen ringförmigen Querschnitt auf, der einen Hohlraum 6 umgibt. Dicke und Werkstoff des Rings 5 sind so zu wählen, dass eine ausreichende Verdämmung der Sprengstoffschicht erfolgt. Die Sprengstoffzone kann sowohl aus einer Schicht als auch aus zwei oder mehreren gleichartigen oder unterschiedlichen Schichten aufgebaut sein. Zur grundsätzlichen Funktion ist eine Inkompressibilität des verdämmenden Mediums keine zwingende Voraussetzung. Vielmehr beeinflusst der Grad der Kompressibilität die erreichbare Geschwindigkeit der zu beschleunigenden Splitter.

In Fig. 4 ist ein Querschnitt mit mehrschichtigem verdämmendem Innenaufbau dargestellt, wobei sich in dem als Hohlzylinder ausgeführten, verdämmenden Innenmantel / Innenkörper 5 ein zweiter Innenkörper / zentraler Körper 7 befindet. Die Komponenten 5 und 7 können selbstverständlich unterschiedliche mechanische oder physikalische Eigenschaften besitzen. Es ist auch denkbar, dass ein Innenkörper zunächst verdichtet wird und erst dadurch eine ausreichende oder erhöhte Verdämmung bewirkt. Weiterhin ist denkbar, dass durch die Gestaltung bzw. den Aufbau des Innenkörpers eine sich zeitlich ändernde Verdämmungshöhe entsprechend der technischen Erfordernisse erfolgt. Diese Eigenschaft kann als Verdämmungssprung bezeichnet werden. Hierfür eignet sich eine ganze Reihe von Werkstoffen mit entsprechenden Hygoniot-Kurvenverläufen. Entsprechend diesen Überlegungen sind mit Materialien, die spezifische Hygoniot-Eigenschaften aufweisen, besonders interessante Effekte zu erzielen. Hierzu zählen z.B. Glas oder glasartige Stoffe oder flüssige bzw. pastöse Komponenten.

Fig. 5 zeigt ein Beispiel, bei dem die Sprengstoffschicht 3A außen eine kreisförmige Gestalt und innen eine beliebige Form (in diesem Beispiel achteckig) aufweist. Der verdämmende Innenkörper 8 zeigt eine entsprechende Kontur. Die Sprengstoffschicht (der Sprengstoffmantel) 3A kann vermöge ihrer Formgebung eine differenzierte Wirkung auf den Splittermantel ausüben. So können Fragmentierungsvorgänge unterstützt und Einfluss auf die Fragmentform und die Splittergeschwindigkeit genommen werden.

Für die Eigenschaften und die technische bzw. materialspezifische Ausgestaltung der Splitterhülle bzw. des Geschoss- oder Gefechtskopfmantels kommen grundsätzlich alle Ausführungsformen und technologischen Möglichkeiten in Betracht, die im Zusammenhang mit herkömmlichen Splittergeschossen bekannt sind.

Fig. 6 zeigt ein Beispiel mit verdämmendem Innenkörper der Sprengstoffschicht 3B, die hier einen achteckigen Außenquerschnitt und einen kreisförmigem Innenquerschnitt aufweist. Natürlich sind auch andere Gestaltungsmöglichkeiten/Außenformen der Sprengstoffschicht 3B denkbar. Die Splitterhülle 2A hat entsprechend der Form des Sprengstoffs eine achtflächige Innenkontur. Dadurch kann z.B. der Fragmentierungsvorgang der Hülle mittels unterschiedlicher Hüllendicken, Dichten und Sprengstoffschicht-Dicken sowie mittels pyrotechnischer Eigenschaften beeinflusst werden.

Fig. 7 zeigt ein Beispiel mit einem grundsätzlich beliebigen, bei diesem Beispiel quadratischen Querschnitt des verdämmendem Innenkörpers 9. Durch die Kontaktflächen / Berührungsflächen des Innenkörpers 9 mit dem Splittermantel 2 wird in dieser Darstellung der Sprengstoffkörper / der Sprengstoffteil unter dem Splittermantel 2 durch den Innenkörper getrennt. Dadurch entsteht ein segmentierter Detonationsquerschnitt bzw. es werden Sprengstoff-Flächensegmente gebildet. Dabei ist eine gleichzeitige oder nicht gleichzeitige Zündung der Sprengstoffsegmente 10 möglich. Der verdämmende Innenkörper 9 kann selbstverständlich auch so dimensioniert sein, dass der Sprengstoffmantel für eine Ringzündung geschlossen ist. Der Innenkörper 9 kann z.B. mittels Stegen in seiner Position gehalten werden.

In Fig. 8 ist ein Innenkörper 11 mit (in diesem Beispiel) dreieckigem Querschnitt mit inerten, Druckübertragenden Ausgleichssegmenten 12 kombiniert, die den Raum zwischen den Außenflächen von 11 und dem ringförmigen (zylinderförmigen) Sprengstoffmantel 3 füllen. Diese inerten Segmente 12, für die bezüglich der Materialien die gleichen Voraussetzungen wie für die verdämmenden Innenkörper gelten, können als Splitterbildende Körper ausgebildet sein. Außerdem können sie zusätzliche Wirkteile enthalten. Natürlich können diesen Segmenten auch andere Funktionen zugewiesen werden. So können sie z.B. zum Erzielen endballistischer Leistungen als Subpenetratoren, beispielsweise aus Schwermetall, Hartmetall oder gehärtetem Stahl gefertigt sein.

Ein weiterer Aufbau für ein Geschoss gemäß der Erfindung ist in Fig. 9 dargestellt. Gezeigt werden zwei Varianten von Querschnitten mit dynamisch wirksamen Innenschichten / Ringflächen. Diese dynamische Wirksamkeit leitet sich aus den spezifischen Eigenschaften der Schicht gegenüber dem Durchgang von Stosswellen ab. Dabei sind die Grenzflächen zwischen der dynamischen Schicht und den angrenzenden Materialien entscheidend. Die physikalischen Eigenschaften ergeben sich aus der akustischen Impedanz. Diese bestimmt den Reflexionsgrad der Stosswellen in der Grenzfläche zwischen zwei Medien durch das Verhältnis m-1/m + 1 mit m als Quotient der Produkte Dichte und longitudinaler Schallgeschwindigkeit der beiden Medien.

Der obere Bildteil von Fig. 9 zeigt einen Geschossquerschnitt mit zwei verdämmenden, hohlen Innenkörpern 5, 5A und einer dynamisch wirkenden Schicht 13 zwischen der Sprengstoffschicht 3 und der Verdämmung 5. Im Zentrum befindet sich hier noch ein zusätzlicher Körper 7A, beispielsweise ein zentraler Penetrator. Der untere Teil der Darstellung zeigt eine dynamisch wirksame Schicht 13A zwischen dem verdämmenden ersten Körper 5 und einer zweiten verdämmenden Schicht 5A als Innenteil in 5. Dadurch können die oben beschriebenen dynamischen Effekte erreicht werden, wie z. B. puffernde (schockdämpfende bzw. den Stosswellendurchgang beeinflussende oder auch den Stoss verstärkende) Eigenschaften zur zeitlichen Beeinflussung der Stoss- oder Dämmwirkung und damit der Splittergeschwindigkeit, Splitterbildung und/oder der Splitterverteilung.

In Fig. 10 ist ein Querschnitt mit verdämmendem Innenkörper 4 und einer dynamisch wirkenden Schicht 13B zwischen Sprengstoffschicht 3 und Splitterhülle 3 dargestellt. Durch die Eigenschaften und den Aufbau der dynamischen Schicht 13B kann die Beschleunigungswirkung der Sprengstoffschicht 3 auf die Splitterhülle 2 beeinflusst werden.

Einen ähnlichen Aufbau zeigt der untere Teilquerschnitt in Fig. 11, wobei hier die dynamisch wirksame Schicht 13C in dem äußeren, splitterbildenden Bereich der aus zwei Teilen bestehenden Splitter-Außenhülle 14 positioniert ist. Dadurch ist die Splitterentwicklung des darüber liegenden Splittermantels 2 zu beeinflussen. Im oberen Teilquerschnitt ist ein Beispiel mit Außenhülle/Geschossmantel 14A und darunter liegendem Splittermantel 2 dargestellt. Die Ausgestaltung der äußeren Geschosshülle 14A kann nicht nur aus innenballistischen Erfordernissen abgeleitet werden, sondern diese kann ebenfalls eine dynamische Wirksamkeit im beschriebenen Sinne entfalten.

Fig. 12 zeigt ein Beispiel mit Außenhülle 14A und einem Splitterkörper bzw. einer Matrix 16A. Hier können vorgeformte Geschosse 16 oder sonstige, ballistisch wirksame Elemente wie splitterbildende Körper 15 eingebettet sein. Die Beschleunigung/Aktivierung erfolgt wiederum durch den Sprengstoffmantel 3. In den Innenkörper 17 ist hier ein Zündelement 18 eingebettet, das noch eine zusätzliche Zerlegung der verdämmenden Komponente unterstützen oder bewirken kann. Durch Einbetten eines Zündelements 18A in 17 kann auch durch die Bildung eines Druckfeldes ein dynamischer Verdichtungseffekt erzielt werden. Auf diese Weise kann z.B. eine Zerlegung von 17 nach Zieleintritt oder erst im Zielinneren initiiert werden.

In Fig. 13 sind weitere Beispiele mit integrierten Zündelementen dargestellt. Die Querschnittsgestaltung beinhaltet hier einen (in der Darstellung quadratischen) verdämmenden Innenkörper 9 und Sprengstoffsegmente 10A. Im oberen Teilbild enthält die Sprengstoffschicht bzw. das Sprengstoffsegment 10A ein Zündelement 18A, das als flächenhafte, linienförmige oder punktförmige Einrichtung ausgebildet sein kann. Im unteren Teil der Darstellung ist ein dementsprechendes Zündelement 18B in den Innenkörper 9 eingebracht.

Fig. 14 zeigt ein Beispiel für die Querschnittsgestaltung mit grundsätzlich beliebig geformter, bei diesem Beispiel quadratischer Sprengstofffläche 3C. Zwischen 3C und der Splitterschicht 2 befinden sich druckübertragende Segmente 12A. Der verdämmende Innenkörper 9 besitzt entsprechend der Sprengstoffschicht 3C einen quadratischen Querschnitt. Die Segmente 1 2A können wiederum neben ihrer druckübertragenden Funktion eine Reihe weiterer spezifischer Forderungen erfüllen, wie z.B. eine dämpfende bzw. die Splittergeschwindigkeit von 2 beeinflussende Wirkung aufweisen. Auch in diesem Fall können, wie bei Fig. 5 bis 7, unterschiedliche Splittergeschwindigkeiten oder Splitterformen für die fragmentierende Splitterhülle eingestellt werden, hier aufgrund der unterschiedlichen Dicke der Wirksegmente 12A.

Fig. 15 stellt ein Beispiel mit zweischichtiger Sprengstoffbelegung 19, 20 und entsprechend zwei Verdämmungsschichten 4A, 21 dar. Die Zündung der Sprengstoffbelegungen kann gleichzeitig oder zeitlich versetzt erfolgen. Durch einen derartigen Aufbau ergibt sich ein besonders weites Wirkungsspektrum. So kann beispielsweise die äußere Schicht vor einem Ziel, die innere Komponente beim Zieldurchgang oder erst im Zielinneren gezündet werden. In diesem Fall kann die innere Verdämmungsschicht 4A etwa so ausgebildet sein, dass sie eine endballistische Leistungsfähigkeit besitzt, d.h. sie kann einen Penetrator darstellen. Auf diese Weise kann eine breit gestaffelte, dem Bekämpfungsauftrag optimal angepasste Leistungsentfaltung erzielt werden.

In Fig. 16 ist ein Beispiel mit einem mehrteiligen verdämmenden Innenkörper 23 dargestellt, der hier aus vier Kreissegmenten 24 zusammengesetzt ist, die aus gleichartigen oder unterschiedlichen Materialien bestehen können. Zwischen den Segmenten 24 können sich Schichten 25 befinden. Diese können etwa als dynamisch wirksame Schichten im Sinne der obigen Beschreibung ausgelegt sein, d.h. aus Gummi / elastomeren Materialien oder aus Werstoffen mit plastischen oder dämpfenden Eigenschaften bestehen. Die einzelnen Komponenten 23 können lose montiert oder fest, z.B. mittels Kleben, Verschrauben oder Vulkanisieren verbunden sein. Der Geschossaufbau ist bei diesem Beispiel mit einem zentralen pyrotechnischen Körper 22 versehen, der eine zusätzliche Zerlegungswirkung / Lateralkomponente (vor allem für die einzelnen Komponenten 24) erbringt. Die Segmente 24 können wiederum splitterbildend sein, Körper enthalten oder eine eigene endballistische Leistungsfähigkeit im Sinne zentraler Penetratoren aufweisen.

In Fig. 17 werden zwei weitere Beispiele mit mehrteiligen verdämmenden Innenkörpern / zentralen Penetratoren 26 aufgezeigt. Diese bestehen z.B. aus vier zylindrischen Penetratoren 27. Im oberen Teilbild befindet sich im Zentrum der zylindrischen Penetratoren 27 ein zentraler pyrotechnischer Körper 22A, der dem als Kombination von Penetratoren gestalteten Innenkörper 26 eine laterale Geschwindigkeitskomponente verleiht. Im unteren Teilbild befindet sich an Stelle von 22A ein inerter zentraler Körper 28 (oder ein Innenraum) zwischen den Komponenten 27A. Die den Innenkörper 26 umgebende Sprengstoffschicht 3D weist aufgrund der Form von 26 bzw. 27 eine unterschiedliche Dicke auf. Dies hat eine unterschiedliche örtliche Beschleunigung der Hüllenfragmente zur Folge. Die Sprengstoffbelegung kann durch die eingebrachten Elemente unterbrochen (oben) oder durchlaufend sein (unten).

Fig. 18 zeigt ein Beispiel mit Geschosshülle/Ummantelung 14A, einem unter 14A liegenden Splittermantel 29 mit geometrisch gestalteter Innenfläche, einer entsprechend geformten Sprengstoffschicht 33 und der Innenverdämmung 4. Durch die in die Splitterhülle 29 hineinreichenden Formelemente 31 A wird eine lokale Schwächung der Splitterhülle 29 erreicht, was das Fragmentieren in einer bestimmbaren Art und Weise (z.B. streifenartig, gitterförmig zur Bildung bestimmter Splitter) ermöglicht. Es sind unterschiedliche Gestaltungen der Elemente 31 A dargestellt. Ein entsprechendes Prinzip liegt in Fig. 19 der Querschnittsgestaltung mit geometrisch modifizierter Innenfläche des Splittermantels 32 und der entsprechend geformten Sprengstoffschicht 31 zugrunde.

In Fig. 20 ist im oberen Teilbild die Innenfläche der Sprengstoffschicht 34 geometrisch gestaltet, wobei die Sprengstoffschicht hier einen geschlossenen Mantel bildet. Im unteren Teilbild setzt sich die Sprengstoffkomponente 35 aus Sprengstoff-Längsstreifen oder Sprengstoff-Flächenelementen 36 zusammen. Der entsprechend geformte Innenkörper 4C fungiert hierbei als Trennung zwischen den einzelnen Sprengstoffkomponenten.

Das Prinzip der segmentierten Sprengstoffhülle ist auch in Fig. 21 realisiert. Das Beispiel zeigt die Querschnittsgestaltung mit Innenverdämmung 4 und in die Sprengstoffschicht 36A eingebrachten trennenden Elementen oder geometrischen Strukturen grundsätzlich beliebiger Ausgestaltung. Im vorliegenden Beispiel stellen sie längs verlaufende Streifen 37 dar.

Fig. 22 zeigt ein Beispiel mit einem verdämmenden hohlen Innenring 21 und einem als Behälter ausgeführten zentralen (auch gegebenenfalls die Verdämmung unterstützenden) Innenkörper 38 mit der Wandung 38A. Die Füllung 39 des Behälters kann beispielsweise ein Feststoff, eine pastöse oder flüssige Substanz oder ein inhomogenes Konglomerat von Elementen sein.

Auch in Fig. 23 sind Querschnittsgestaltungen mit Behälter dargestellt. Im oberen Teilbild ist das Geschoss mit einem verdämmenden, mit einem Liquid, einer pastösen oder mit einer verdichteten Pulvermasse 39 gefüllten zentralen Behälter 38 versehen. Im unteren Teilbild ist ein ringförmiger Innenbehälter 38B mit der Wandung 38C und der Füllung 39A mittels Stegen 38D mit einem zentralen verdämmenden Innenkörper 4B verbunden. Je nach Anforderung können die Stege 38D als eigenständige Wirkteile (inert oder pyrotechnisch wirksam) ausgebildet sein.

Nach diesen Beispielen für die Querschnittsgestaltung von Anordnungen entsprechend der vorliegenden Erfindung folgt in Fig. 24 bis 51 eine Reihe von Beispielen für die Gestaltung der Längsschnitte entsprechender Geschosse oder Gefechtsköpfe.

So zeigt Fig. 24 einen Längsschnitt mit Splittermantel 2, abgesetzter / dickenveränderlicher Sprengstoffschicht 3 und einem mehrteiligen verdämmenden Innenkörper 41. Mit eingezeichnet sind Positionen für den Einbau von Steuer- bzw. Zündelementen für die Sprengstoffschicht. Der verdämmende Innenkörper 41 ist hier zweiteilig ausgebildet. Auf diese Weise können auch in Längsrichtung unterschiedliche Splittergeschwindigkeiten und/oder unterschiedliche Splitterverteilungen erreicht werden. Im Kopf- oder im Bodenbereich des Geschosses können Steuer- bzw. Zündelemente 40 eingebaut sein, was selbstverständlich auch für die anderen vorgestellten Geschossaufbauten entsprechend der Erfindung gilt.

In Fig. 25 ist ein Längsschnitt durch ein Geschoss mit veränderlicher Sprengstoffdicke und zylindrischem Splittermantel in zwei Varianten dargestellt. Das obere Teilbild zeigt eine Anordnung mit in Längsrichtung variabler Sprengstoffschicht 42 und entsprechend geformter Verdämmung, das untere Teilbild eine Variante mit in der Dicke veränderlichem Splittermantel 43 und veränderlicher Sprengstoffschicht 42A.

In Fig. 26 weisen die Sprengstoffschicht/Innenkörper einen Durchmessersprung auf. Das im oberen Teilbild gezeigte Geschoss besitzt eine veränderliche Dicke der Sprengstoffschicht 44 bei durchgehendem verdämmendem Innenkörper 45 mit Durchmessersprung oder anders gestalteter Durchmesseränderung. Das untere Teilbild zeigt ein Geschoss mit einem geteilten verdämmenden Körper oder einem eingesetzten Penetrator oder Penetratorring 41 A mit unterschiedlichen Durchmessern. Je nach ihrer Beschaffenheit können die Innenkörper unterschiedliche Funktionen erfüllen.

Fig. 27 zeigt ein Beispiel mit variabler Dicke des Sprengstoffmantels 44A und zylindrischem Innenkörper 4. Die Splitterhülle 45 und die Sprengstoffschicht 44A weisen einen Durchmessersprung oder eine kontinuierliche Durchmesseränderung auf.

Bei den Beispielen in Fig. 28 ist die obere Variante mit mehrteiligen, hier getrennten Sprengstoffschichten 47 und angepasster Splitterhülle 45 versehen. Der verdämmende, gestufte Innenkörper 46 zeigt dementsprechend einen veränderlichen Durchmesser. Das im unteren Teilbild gezeigte Geschoss besitzt eine durchgehende Sprengstoffschicht 48 mit Durchmesseränderung.

Durch Anordnungen entsprechend der vorliegenden Erfindung sind auf technisch besonders einfache Weise höchst wirkungsvolle Kombinationen bzw. Ausgestaltungen von Splitterhüllen und Sprengstoffschichten zu erreichen. Ausgehend von einem Geschoss entsprechend Fig. 24 werden in Fig. 29 bis 31 Beispiele aufgezeigt.

So zeigt Fig. 29 eine geometrische Gestaltung des Splittermantels zum Erzielen gewünschter Effekte oder bevorzugter Splitterrichtungen. Hier werden eine Richtungssteuerung und eine Drehung der Splitterkörper / Splitterringe 50 bewirkt. Die im Längsschnitt sägezahnförmige Sprengstoffschicht 49 ist hier durchgehend mit einem zylindrischen verdämmenden Innenkörper 4 versehen. Das in Fig. 30 gezeigte Beispiel mit getrennten Sprengstoffschichten 49A bewirkt eine Richtungssteuerung der Splitterkörper 50A. Der verdämmende Innenkörper 4 ist geometrisch angepasst. Fig. 31 zeigt eine Splitterbelegung 51 für unterschiedliche Splitterrichtungen und Splittergeschwindigkeiten mit entsprechend abgepasster Sprengstoffschicht 49B.

In Fig. 32 bis 34 sowie 37 bis 41 werden weitere Ausgestaltungen der erfindungsgemäßen Anordnung durch die Kombination mit ausgewiesenen Geschosskomponenten aufgezeigt. In Fig. 35 und 36 werden Beispiele für die Integration / Kombination von Anordnungen mit Penetratoren gezeigt.

Fig. 32 zeigt zwei Längsschnitte mit innenliegendem sprengstoffbelegtem Splitterkörper 2 und einem Raum 52 zwischen Außenhülle 14B und Splitterkörper sowie einer leeren oder teilweise gefüllten außenballistischen Haube 53 (oberes Teilbild) und einer massiven / gefüllten Spitze (unteres Teilbild). Diese Darstellung repräsentiert beispielsweise unterkalibrige Geschosse, Geschosse mit Treibspiegel oder Vollkalibergeschosse mit innenliegendem Wirkteil geringeren Durchmessers.

Fig. 33 zeigt zwei Längsschnitte mit vollständiger (durchgängiger) Sprengstoffbelegung 3 und 54. Das obere Teilbild zeigt den Geschosskörper und den innen verdämmten Spitzenbereich 55, das untere Teilbild eine sprengstoffgefüllte Spitze 56.

In Fig. 34 ist ein Längsschnitt mit einem in den verdämmenden Innenbereich 4 eingesetzten Sprengstoffkörper 57 grundsätzlich beliebiger Form dargestellt. Eine derartige Sprengstoffkomponente kann örtlich besonders hohe laterale Splittergeschwindigkeiten bewirken oder auch im Körper 4 selbst gewünschte Effekte wie Verdichtungen oder mechanische Belastungen bis hin zu Zerlegungen oder Beschleunigungen bewirken.

Fig. 35 zeigt zwei Längsschnitte mit einem in den verdämmenden Innenbereich 4 eingebetteten Hart- oder Schwermetall-Kern 58 (oberes Teilbild) und einem schlanken Zylinder mit Spitze 59 (unteres Teilbild). Selbstverständlich kann jede Variante eines endballistisch wirksamen Körpers eingebracht werden. Die hier dargestellte Kombination von Durchschlagsvermögen und Splitterwirkung deckt ein besonders breites Wirkungsspektrum ab.

Fig. 36 zeigt zwei Beispiele mit einem in den verdämmenden Innenbereich eingebetteten (hier spitzen) Kern 58A mit fokussierendem, nach innen konischem Heckbereich 60 des Kerns. Mittels der Sprengstoffhinterlegung 61 kann eine Beschleunigung und/oder eine Zerlegung des Kerns 58A bewirkt werden (oberes Teilbild). Das untere Teilbild zeigt einen Kern mit Stufenspitze 58B und konischem Heckteil 62 mit zentrierender, den Kern beschleunigender Sprengstoffhinterlegung 61 A. Die Wirkrichtungen der Ausgestaltungen des Heckbereichs mit Kern und Splitterhülle werden durch die Pfeile 60A bzw. 62A symbolisiert.

In Fig. 37 werden zwei Längsschnitte mit Innenkörper 64 und entsprechender Sprengstoffbelegung 63 in Verbindung mit einem Spitzenmodul 72 zur gerichteten erhöhten Splitterwirkung in axialer Richtung (oberes Teilbild) und mit Splitter-Richtwirkung durch Formgebung von verdämmendem Innenkörper 64, Sprengstofffläche 66 und Splitterhülle 65 (unteres Teilbild) dargestellt. Die entsprechenden, die Wirkrichtungen symbolisierenden Pfeile 72A, 65A sind mit eingezeichnet (vgl. auch Fig. 40).

Fig. 38 zeigt einen Längsschnitt entsprechend dem unteren Teilbild von Fig. 37 mit Splittermantel 67 und zusätzlichen Splitterkomponenten in einer Splittertasche bzw. einem Splitterring 68 mit den eingebetteten Wirkteilen 68A (Wirkpfeile 68B). Fig. 39 zeigt zwei Längsschnitte mit (hier) zweistufigem verdämmendem Innenkörper 70A mit gerichteter Splitterwirkung durch eine besondere Gestaltung des verdämmenden Innenkörpers 70 bzw. 70A und durchgehender Sprengstoffbelegung 69 (oben) sowie nicht durchgehender Sprengstoffbelegung / getrennten Sprengstoffringen 69A (unten).

Fig. 40 zeigt ein Beispiel mit zusätzlichem, primär axial beschleunigten Splitterkörper 73 (symbolisiert durch die Wirkpfeile 73A) im vorderen Bereich des Geschosses, beschleunigt durch eine ebenfalls durch den Innenkörper 4 verdämmte Sprengstofffläche 71 des Splittermantels 3.

Fig. 41 zeigt zwei Längsschnitte mit partieller Sprengstoffbelegung in Form eines verdämmenden Körpers mit Vorkern/Stufenkern 74 (oben). Ein derartiger Vorkern 74A kann auch getrennt eingebracht sein (unten). Dieser Vorkern 74A kann beispielsweise aus einem endballistisch hochwirksamen Werkstoff wie Hart- oder Schwermetall bestehen oder auch aus einem spröden, unter dynamischer Belastung durch den Aufschlag zerlegenden Material, etwa hochsprödes Wolframkarbid oder vorfragmentierte Körper. Er dient vornehmlich dem Durchschlagen massiver Zielplatten. Durch die stufenartige Ausbildung wird das Angreifen an einer geneigten Platte verbessert oder erst ermöglicht.

In Fig. 42 ist eine Querschnittsgestaltung mit sprengstoffbeschleunigten Geschossen oder Gefechtsköpfen entsprechend der Erfindung mit einzelnen (hier vier) Segmenten 75 dargestellt. Die einzelnen Segmente 75 entsprechen in ihrer Funktionsweise derjenigen der bereits gezeigten Beispiele mit kreisförmigem Querschnitt. Durch die Segmentierung und die Trennung 76, welche sowohl eine Struktur / tragende Innenwand als auch eine Stosswellenbarriere sein kann, können die einzelnen Segmente getrennt angesteuert werden. Dieses Beispiel steht daher für Penetratoren oder Gefechtsköpfe mit partieller Belegung in Längsrichtung/Achsenrichtung, bei denen die Möglichkeit einer Teilfeldbelegung im Raum durch Splitter gegeben ist.

Fig. 43 zeigt ein Beispiel mit veränderlicher Dicke des Splittermantels 77 und Sprengstoffsegmenten 78 mit (hier vier) linsenförmiger (grundsätzlich jedoch frei zu gestaltender) Querschnittsform. Die innere Kontur der Sprengstoffsegmente 78 wird durch den entsprechenden verdämmenden Innenkörper 9A gebildet. Es ist selbstverständlich, dass die Splitter- und die Sprengstoffschicht entsprechend Fig. 42 getrennt oder durchgehend verlaufen können. Mittels derartiger Anordnungen sind sehr differenzierte Splitterverteilungen zu erreichen, welche in Fig. 43 für ein Segment durch das Pfeilfeld 78A symbolisiert werden.

Fig. 44 zeigt ein Beispiel für die Querschnittsgestaltung mit als konvexe Streifen gestalteten Sprengstofffläche 80 und angepasstem verdämmenden Innenkörper 9B. Fig. 45 zeigt ein entsprechendes Beispiel mit (hier acht) Segmenten 81 mit der Sprengstoffbelegung 80A, die durch die Flächen 75A getrennt sind. Während in Fig. 44 sich die splitterbildende Anordnung in einer Hülle 14 befindet, liegen in Fig. 45 die splitterbildenden (oder homogenen) Streifen 79A frei. Außerdem weist dieses Beispiel noch einen zentralen Ring 82 auf, der die Verdämmung der Segmente 81 unterstützt. Weiterhin kann der Zylinder 82 hohl sein oder einen zentralen Penetrator enthalten.

Fig. 46 zeigt einen Längsschnitt durch einen prinzipiellen Geschossaufbau 83 mit mehrteiligem verdämmendem Innenkörper, der aus radialen, axialen oder kombinierten Elementen aufgebaut sein kann. Auf diese Weise ist die verdämmende Wirkung mit einer mechanischen Vorfragmentierung zu kombinieren sein oder es können unterschiedliche Körper mit verschiedenen mechanischen und physikalischen Eigenschaften zusammengeführt werden.

Fig. 47 zeigt die Querschnittsgestaltungen eines Geschosses nach Fig. 46 mit Splittermantel und verdämmendem Innenkörper 84, hier aufgebaut aus Zylindern 86 (durchgehend oder gestapelt) gleichen oder unterschiedlichen Durchmessers oder Materialien in einer druckübertragenden Matrix 85. Der zentrale Bereich 87 kann durch einen Penetrator gebildet werden oder ebenfalls mit einzelnen Körpern gefüllt sein. Auch eine zusätzliche pyrotechnische Komponente entsprechend Fig. 12 kann eingebracht sein. Die Zylinder 86 können einen höheren Schlankheitsgrad (Länge/Durchmesser-Verhältnis) besitzen oder aus einem Stapel kurzer Zylinder gebildet sein. Fig. 48 zeigt ein weiteres Beispiel für die Querschnittsgestaltung eines Geschosses nach Fig. 46 mit segmentiertem, ein- oder mehrschichtigem verdämmenden Innenkörper 88 sowie einem zentralen Penetrator 82A.

In Fig. 49 ist ein Längsschnitt durch ein Sprengstoffschicht-Splittergeschoss 89 dargestellt, welches als mehrteiliger/mehrstufiger Wirkkörper aufgebaut ist. Dieser kann z.B. aus unterschiedlichen, mittels einer Schicht 91 getrennten oder zusammenhängenden Stufen mit unterschiedlichen Funktionen oder eingebrachten Konstruktionsräumen 90 gebildet sein.

Bei den bisher dargestellten Beispielen wurden zylindrische Splitterhüllen dargestellt. Dies ist selbstverständlich keine zwingende Voraussetzung für Anordnungen entsprechend der Erfindung. Durch schichtartige beschleunigende Elemente können vielmehr beliebige Formen auch bei äußeren Komponenten ohne jede Einschränkung der Wirksamkeit realisiert werden. Dadurch sind der gestalterischen Möglichkeit keine Grenzen gesetzt. Ebenso selbstverständlich ist es auch, dass Anordnungen entsprechend der Erfindung nicht auf einzelne Körper beschränkt sind. Gerade durch die gestalterische Freiheit können entsprechende splitterbildende Einrichtungen in Gruppen angeordnet sein.

In Fig. 50 und 51 werden hierfür einige Beispiele gezeigt. So besitzt in Fig. 50 der Splitterkörper 92 einen quadratischen Querschnitt, der von einer Sprengstoffschicht 3F entsprechend Fig. 14 beschleunigt wird. In Fig. 51 besitzt die Splitterhülle einen achteckigen Querschnitt 92A als Beispiel für die beliebige Formgebung. Die Beschleunigung erfolgt hier über eine ringförmige Sprengstoffschicht 3.

Selbstverständlich sind die als Beispiele aufgeführten Anordnungen auch sowohl in einem Geschoss als auch in einem Gefechtskopf kombinierbar, soweit dies sinnvoll ist.

Im Folgenden sind die wesentlichen Merkmale und die Vorteile der Erfindung zusammengefasst:

Die splitterbildenden Wirkkomponenten bzw. die Splitter oder Subgeschosse enthaltenden Hüllen werden über eine im Verhältnis zum Geschoss- oder Gefechtskopfdurchmesser dünnen Sprengstoffschicht beschleunigt.

Die für die Beschleunigung von Splittern benötigte Sprengstoffmasse wird minimiert. Gegenüber herkömmlichen Sprenggeschossen kann bei vergleichbaren Splitter- bzw. Subgeschossgeschwindigkeiten die Sprengstoffmasse je nach Kaliber und technischer Ausgestaltung um 50% bis 80% vermindert werden.

Die eingesparte Sprengstoffmasse steht als zusätzliche Wirkmasse zur Verfügung. Dadurch wird der Spielraum bei der Auslegung von Splitter oder Subgeschosse beschleunigenden Geschossen oder Gefechtsköpfen erheblich erweitert.

Die geringste Stärke der Sprengstoffschicht wird durch die Sicherstellung der Zündung bzw. einer Durchzündung bestimmt. Durch eingebrachte Zündhilfen wie etwa Sprengschnüre können sehr dünne flächenhafte Sprengstoffschichten gezündet werden. Ebenso ist die Wahl des Sprengstoffs frei, sodass sehr geringe Dicken bis zu einer Größenordnung von 2 mm realisiert werden können.

Über größere Sprengstoff-Schichtstärken können je nach innerer Verdämmung entsprechend dicke Hüllen zerlegt bzw. auf hohe Geschwindigkeiten beschleunigt werden. Die theoretische Maximalgeschwindigkeit der Splitter wird bei Sprengstoffschichten in der Größenordnung von 20 mm bei hoher Innenverdämmung annähernd erreicht.

Die Sprengstoffschicht kann in Form eines Hohlzylinders ausgebildet sein und eine gleich bleibende oder veränderliche Wandstärke und / oder Querschnittsform besitzen.

Die Sprengstoffschicht kann als Folie oder als beliebig geformter Körper vorgefertigt und eingebracht sein, eingegossen werden oder auf beliebige Weise eingebracht werden wie z.B. eingepresst oder über Unterdruck eingesogen werden. Sie kann aus einer oder aus mehreren übereinander liegenden Schichten bestehen.

Ein Geschoss oder Gefechtskopf kann eine durchgehende Sprengstoffschicht enthalten oder aus mehreren Sprengstoffschichten sowohl in axialer als auch in radialer Richtung aufgebaut sein.

Die Sprengstoffschicht kann homogen sein oder Beimengungen bzw. eingebettete Körper enthalten.

Die Zündung der Sprengstoffschicht oder der Sprengstoffzonen bzw. der Sprengstofffragmente kann auf jede denkbare Art und Weise entsprechend dem Stand der Technik bei Sprenggeschossen oder Gefechtsköpfen erfolgen.

Über die Art der Zündung und die Ausgestaltung der Sprengstoffschicht und der Innenkörper können die Geschwindigkeiten und die Richtung der Splitter- bzw. Subgeschosse in sehr weiten Grenzen variiert werden.

Der verdämmende innere Körper kann ein- oder mehrteilig sein. Er kann aus metallischen oder nichtmetallischen Materialien bestehen oder aus deren Kombination. Damit steht eine nahezu unbegrenzte Vielfalt von Materialien unterschiedlicher mechanischer, physikalischer oder chemischer Eigenschaften zur Auswahl. So kann ein homogener metallischer Innenkörper auf der einen Seite z.B. aus einem Metall geringer Dichte wie etwa Magnesium bestehen, auf der anderen Seite aus einem Schwer- oder Hartmetallkörper (homogen oder segmentiert) großer Dichte mit entsprechend hohem endballistischem Leistungsvermögen.

Über die Eigenschaften des Innenkörpers oder der Innenkörper unter Hochdruckbelastung (Hygoniot-Eigenschaften) kann deren Verhalten bestimmt werden bzw. es können in Verbindung mit den eingesetzten pyrotechnischen Komponenten und der technischen Ausgestaltung des Geschosses oder Gefechtskopfes gezielt Materialien mit bestimmten dynamischen Eigenschaften ausgewählt werden.

Homogene verdämmende inerte Innenkörper können aus einem unter hohem Druck bei örtlich auftretender hoher Temperatur reaktionsfähigen metallischen oder nichtmetallischen Stoff bestehen oder solche Stoffe enthalten.

Durch die Kombinationsmöglichkeiten bei verdämmenden Innenkörpern ergibt sich, dass (z.B. durch den Einsatz unterschiedlicher Materialien wie etwa durch Einbetten von Subgeschossen in einen Matrixwerkstoff) der Auslegungsbandbreite praktisch keine Grenzen gesetzt sind.

Der verdämmende Innenkörper kann aus sprödem oder unter dynamischer Belastung versprödendem Material sein. Ebenso kann er vorfragmentiert oder mechanisch oder thermisch vorbehandelt dein.

Der verdämmende Innenkörper kann auch als Hohlzylinder ausgeführt sein oder bei beliebiger Querschnittsfläche einen Hohlraum enthalten. Dieser innere Hohlraum kann wiederum leer oder mit einem ebenfalls mehr oder weniger verdämmenden Stoff gefüllt sein. Damit ergibt sich eine weitere Möglichkeit für die Einflussnahme auf die Verdämmung und damit auf die Geschwindigkeit bzw. die Beschleunigung der Hülle von splitterbildenden oder Subgeschosse ausstoßenden Geschossen oder Gefechtsköpfen.

In einer besonderen Ausgestaltung kann der verdämmende Innenkörper einen Behälter darstellen oder einen solchen enthalten. Der innere Hohlraum bzw. der eingebrachte Behälter kann z.B. mit einem festen, pulverförmigen, pastösen oder flüssigen Stoff gefüllt sein. Weiterhin kann er einen reaktionsfähigen Stoff wie z.B. eine brennbare Flüssigkeit enthalten.

Im einfachsten Fall ist die Hülle des Geschosses oder des Gefechtskopfes homogen. Hinsichtlich ihrer Vorbehandlung zur Unterstützung der Splitterbildung können alle Verfahren und Techniken eingesetzt werden, die dem technischen Stand bei herkömmlichen Splittergeschossen entsprechen.

Die beschleunigte Hülle kann auch ganz oder teilweise aus vorgeformten Splittern oder Subgeschossen bestehen. Eine derartige Schicht kann selbst die Geschosshülle darstellen oder als Schicht zwischen dem Sprengstoff und der Außenhülle eingebracht sein. Über diesen Aufbau kann zwischen Sprengstoffschicht und Außenhülle auch eine vorfragmentierte oder sehr spröde bzw. eine unter dynamischer Belastung versprödende Schicht eingebracht sein.

Bei einer großkalibrigen Munition oder bei Gefechtsköpfen ist es auch denkbar, dass sich zwischen der Sprengstoffschicht und der Außenhaut eine mit einem pastösen oder liquiden Stoff gefüllte Zwischenschicht befindet, die auch feste Stoffe oder einzelne Körper enthalten kann.

Zwischen der Sprengstoffschicht und dem verdämmenden Innenkörper kann sich eine die Verdämmung dynamisch unterstützende Schicht befinden. Deren Wirkungsweise wird durch die akustische Impedanz der beteiligten Materialien bestimmt.

Ebenso kann zwischen der Sprengstoffschicht und der Splitterhülle ein dynamisch dämpfend wirkendes Medium als eine den Beschleunigungsstoß mindernde Schicht eingebracht sein.

Die Sprengstoffschicht kann aus zusammenhängenden Flächen oder aus in radialer oder axialer Richtung getrennten Flächen aufgebaut sein.

Die Sprengstoffschicht kann eine beliebig geformte Oberfläche (Kontur) besitzen, sodass örtlich unterschiedliche Splitterbildungen und auch Splittergeschwindigkeiten erreicht werden können.

Über die Form der inneren Verdämmung kann die Sprengstoffschicht einen Winkel zur Geschossachse bilden. Damit können Splitter oder Subgeschosse richtungsgesteuert beschleunigt werden. Derartige Anordnungen können sowohl an bestimmten Positionen des Geschosses vorgesehen sein (z.B. im Spitzenbereich) oder sich über die gesamte Oberfläche erstrecken.

Die Sprengstoffschicht wird in der Regel die Form eines Hohlzylinders haben. Dieser kann an den Enden offen oder ein- bzw. beidseitig mittels einer stirn- oder heckseitigen Sprengstoffschicht geschlossen sein.

Über die gesamte Penetratorlänge können Sprengstoffscheiben (Sprengstoffbrücken) eingebracht sein. Damit können z.B. innere Körper in axialer Richtung beschleunigt werden.

Über eine stirnseitige Sprengstoffbelegung können Teile der Spitze beschleunigt werden. Darüber hinaus kann die Spitze des Geschosses oder Gefechtskopfes ganz oder teilweise mit Sprengstoff gefüllt sein.

Die Spitze oder der Spitzenbereich kann auch aus einem endballistisch wirksamen inerten Körper bestehen oder einen solchen enthalten, um über diese Komponente endballistische Effekte zu bewirken.

Weitere Ausgestaltungen von Anordnungen entsprechend der vorliegenden Erfindung ergeben sich durch das Einbringen einer zusätzlichen pyrotechnischen Komponente innerhalb des verdämmenden Innenkörpers. Diese kann entweder durch die Detonation der Sprengstoffschicht gezündet werden oder direkt angesteuert sein.
Bei derartigen Anordnungen können z.B. in Ergänzung zu Splittern bzw. Subgeschossen aus dem Hüllenbereich radial beschleunigte Elemente aus dem Innenbereich erzeugt werden.

Funktion und Effizienz von Anordnungen entsprechend der Erfindung sind unabhängig von der Art der Stabilisierung. So können die Wirkkörper kanonenverschossene Projektile, Gefechtsteile eines Flugkörpers bzw. einer Rakete, Teile einer Bombe oder der Wirkteil eines Torpedos sein.

### BEZUGSZEICHENLISTE

- 1 A: drallstabilisiertes Sprengstoffschicht-Splittergeschoss mit Splittermantel 2, Sprengstoffschicht 3 und Innenkörper 4
- 1 B: pfeilstabilisiertes Sprengstoffschicht- Splittergeschoss mit Splittermantel 2, Sprengstoffschicht 3 und Innenkörper 4
- 2: Splitterhülle / Splittermantel / splitterbildende Geschosshülle
- 2A: Splitterhülle mit grundsätzlich beliebigem (hier achteckigem) Innenquerschnitt
- 3: Sprengstoffmantel / Sprengstoffbelegung / Sprengstoffschicht / Sprengstofffläche / pyrotechnische Schicht
- 3A: Sprengstoffmantel mit grundsätzlich beliebigem (hier polygonem) Innenquerschnitt
- 3B: Sprengstoffschicht mit grundsätzlich beliebigem (hier achteckigem) Außenquerschnitt
- 3C: Sprengstoffschicht mit grundsätzlich beliebigem (hier rechteckigem) Querschnitt
- 3D: mit Sprengstoff gefüllter Zwischenraum zwischen 27 und 2
- 4: verdämmender Innenkörper / innere Verdämmung
- 4A: Verdämmung für 20
- 4B: zentraler Innenkörper
- 4C: Innenkörper mit Oberflächenstruktur
- 5: hohler verdämmender Innenkörper / verdämmender Innenmantel / Innenring / Stützring
- 5A: zweite (innere) verdämmende Schicht
- 6: zentraler Hohlraum (beliebigen Querschnitts)
- 7: zweiter (hier zentraler) verdämmender Innenkörper
- 7A: Innenkörper / zentraler Penetrator
- 8: verdämmender Innenkörper mit grundsätzlich beliebigem (hier oktagonalem Querschnitt)
- 9: verdämmender Innenkörper mit (grundsätzlich beliebigem) hier quadratischem Querschnitt
- 9A: verdämmender Innenkörper
- 9B: verdämmender Innenkörper
- 9C: verdämmender Innenkörper
- 10: Sprengstoffsegment zwischen 9 und 2
- 10A: Sprengstoffsegment zwischen 9 und 2
- 11: zentraler Körper mit grundsätzlich beliebigem (hier dreieckigem) Querschnitt
- 12: inertes / druckübertragendes Segment (homogen oder Körper enthaltend) / Splitterbildendes Segment zwischen 11 und 3
- 12A: inertes / druckübertragendes Segment (homogen oder Körper enthaltend) / Splitterbildendes Segment zwischen 3C und 2
- 13: dynamisch wirkende Schicht zwischen 9 und 3
- 13A: dynamisch wirkende Schicht zwischen 5 und 7
- 13B: dynamisch wirkende Schicht zwischen 3 und 2
- 13C: dynamisch wirkende Schicht zwischen 2 und 14
- 14: äußerer Splitterring
- 14A: Geschosshülle / Geschossmantel / Außenhaut
- 14B: Geschosshülle / Gefechtskopfwand
- 15: Splitter / vorgeformte Elemente enthaltende Ringfläche zwischen 14 und 3
- 16: in 16A eingebettete Körper / vorgeformte Splitter / vorgeformte Geschosse
- 16A: Matrix von 1 5
- 17: Innenkörper (zentral oder dezentral) mit eingebettetem Zündelement 18
- 18: in 17 eingebettetes Zündelement (Sprengschnur)
- 18A: Zündelement in 10A, 18
- 18B: in 10A eingelegtes Zündelement / Zündleitung beliebiger Form und beliebigen Querschnitts
- 19: äußere Sprengstoffschicht
- 20: innere Sprengstoffschicht
- 21: innerer Wirkmantel / innerer Splitterring (Verdämmung für 19 und Splitterhülle für 20)
- 22: zentrale Ladung (Sprengschnur) / pyrotechnischer Körper
- 22A: zentraler Sprengstoffkörper zur radialen Beschleunigung oder Zerlegung von 26
- 23: mehrteiliger (hier in vier Kreissegment-Querschnitte 24 unterteilter) Innenkörper
- 24: einzelnes Element von 23
- 25: Trennung / Trennschicht zwischen den Elementen 24
- 26: mehrteiliger, grundsätzlich beliebig geformter Innenkörper (hier aus vier Zylindern 27 bzw. 27A gebildet)
- 27: Zylinder / Körper mit grundsätzlich beliebigem (hier kreisförmigem) Querschnitt
- 27A: Körper mit grundsätzlich beliebigem (hier kreisförmigem) Querschnitt
- 28: inerter zentraler Körper in 26 / Innenraum / Hohlraum
- 29: Splitterhülle mit veränderlicher Wandstärke / mit Einschnitten / mit Innenstruktur 30
- 30: Einschnitt / Innenstruktur
- 31: Sprengstoffschicht mit strukturierter Außenkontur
- 31 A: Sprengelement / Sprengstoffsteg
- 32: Splitterhülle mit strukturierter / mit Formteilen besetzter Innenseite
- 33: Sprenghülle mit Einschnitten
- 34: Sprengstoffschicht mit Durchmesseränderung / Durchmessersprung / Einkerbungen / Einschnitten auf der Innenseite
- 35: segmentierte / unterbrochene / stegartige (aus Flächenelementen bestehende) Sprengstoffschicht
- 36: Sprengstoffstreifen / Sprengstoff-Flächenelement
- 36A: Sprengstoffstreifen / Sprengstoffsegment
- 37: Trennschicht / Trennelement / Trennstreifen / Trenngitter zwischen 36A
- 38: zentraler Behälter / Innenkörper
- 38A: Wand von 38
- 38B: Behälter in Form einer Zwischenschicht
- 38C: Wand von 38B
- 38D: Steg / Halterung / Verbindungsstruktur
- 39: Füllung / Inhalt von 38
- 39A: Füllung / Inhalt von 38B / Liquid-Ring

- 40: Steuer- / Zündelement
- 41: mehrteiliger / mehrstufiger verdämmender Körper
- 41 A: mehrteiliger verdämmender Körper (gleicher oder ungleicher Durchmesser)
- 42: Sprengstoffschicht veränderlicher Dicke (hier Innendurchmesser variabel)
- 42A: wie 42, Außendurchmesser variabel
- 43: Splitterhülle mit veränderlicher Dicke
- 44: Sprengstoffmantel mit (hier innerem) Durchmessersprung / Durchmesseränderung
- 44A: Durchmessersprung / Durchmesseränderung
- 45: gestufte Splitterhülle / Splitterhülle mit veränderlicher Dicke
- 46: gestufter Innenkörper
- 47: geteilter / mehrteiliger Sprengstoffmantel
- 48: Sprengstoffmantel mit Durchmessersprung / Durchmesseränderung
- 49: Sprengstoffmantel (hier durchgehend) für eine gerichtete Splitterwirkung
- 49A: Sprengstoffmantel aus Einzelabschnitten / angestellten, getrennten Ringflächen
- 49B: strukturierter (hier aus Ringflächen mit Kreiselement-Querschnitt bestehender) Sprengstoffmantel
- 50: Splitterbelegung zum Erzielen einer gerichteten Wirkung
- 50A: segmentierte Splitterbelegung von 49A
- 51: Splitterhülle aus konvexen Ringen
- 52: Hohlraum zwischen 2 und 14B (leer oder mit Innenstruktur)
- 53: Spitze mit Sprengstoffmantel 54 / außenballistische Haube
- 54: Sprengstoffschicht in 53
- 55: verdämmender Innenkörper in 53
- 56: mit Sprengstoff / einem pyrotechnischen Medium gefüllte Spitze
- 57: in 4 eingebetteter Sprengstoffkörper
- 58: in 4 eingebetteter Penetrator (hier Hart-, Schwermetall- oder Stahl-Kern 58)
- 58A: Kern mit Heck-Innenkegel 60
- 58B: Kern mit kegelförmigem Heck 62
- 59: in 4 eingebetteter zentraler Penetrator / Zylinder
- 60: Heck-Innenkegel in 58A
- 60A: Pfeile, Wirkrichtung der Sprengstoffzone 61 symbolisierend
- 61: Sprengstoffzone am Heck von 58A zur Beschleunigung / Zerlegung von 58A
- 61 A: Sprengstoffzone am Heck von 58B zur Beschleunigung von 58B
- 62: kegelförmiges Heck von 58B
- 62A: Pfeile, Wirkrichtung der Sprengstoffzone 61 A symbolisierend
- 63: Sprengstoffbelegung zur partiell verstärkten axialen Splitterwirkung
- 64: Innenkörper in 63
- 64A: Innenkörper in 65
- 65: Splitterhülle mit axialer Splitterwirkung
- 65A: Pfeil, Wirkrichtung symbolisierend
- 66: Sprengstoffmantel
- 67: Splittermantel entsprechend 65 mit Splittertasche 68
- 68: Splittertasche / Splitterring
- 68A: in 68 eingebettete Körper
- 68B: Pfeile, die Wirkrichtung der Splittertaschen 67 symbolisierend
- 69: Sprengstoffhülle mit variablem Innendurchmesser zur gerichteten Splitterbeschleunigung
- 69A: Sprengstoffhüllenelemente zur gerichteten Splitterbeschleunigung (hier mit sektionsweiser / mehrstufiger Sprengstoffschicht)
- 70: verdämmender Innenkörper mit Außenkontur zur gerichteten Splitterwirkung
- 70A: verdämmender Innenkörper mit Außenkontur zur gerichteten Splitterwirkung
- 71: axial wirkende Sprengstoffzone
- 72: Spitzenmodul mit gerichteter Splitterwirkung
- 73: Pfeil, Wirkrichtung symbolisierend
- 73A: Pfeile, die Wirkrichtung der Splitterbelegung von 73 symbolisierend
- 74: verdämmender Innenkörper mit partieller Sprengstoffbelegung
- 74A: mehrteiliger Innenkörper mit Stufenspitze
- 75: Segment eines verdämmenden Innenkörpers mit zylinderförmiger Kontur
- 75A: Segment eines verdämmenden Innenkörpers mit zylinderförmiger Kontur
- 76: Trennfläche
- 77: Splittermantel
- 78: linsenförmiges Sprengstoffsegment / Segment beliebigen Querschnitts
- 78A: Pfeile, Wirkrichtung symbolisierend
- 79: Splittersegment
- 79A: Splittersegment
- 79B: beschleunigtes Splittersegment 79A
- 79C: zerlegtes und beschleunigtes Splittersegment 79A
- 80: Sprengstoffring aus Segmenten beliebiger Gestaltung
- 80A: Sprengstoffsegment beliebiger Gestaltung
- 81: Segment eines verdämmenden Innenkörpers mit beliebiger Kontur
- 82: Innenkörper, zentraler Penetrator
- 82A: Innenkörper, zentraler Penetrator
- 83: sektionsweise aufgebauter / zusammengesetzter verdämmender Innenkörper
- 84: Ring aus Stäben / Zylindern / Körper beliebigen Querschnitts
- 85: Trennschicht zwischen 80
- 86: Stäbe / Zylinder / Körper beliebigen Querschnitts
- 87: zentraler Körper
- 88: sektionsweise gestaltete Ringe
- 89: Geschoss mit unterschiedlichen verdämmenden Innenkörpern
- 90: inerter Abschnitt
- 91: Abstand / pufferndes inertes Element / Trennschicht
- 92: Splitterring / Splittermantel beliebiger (hier quadratischer) Form
- 92A: Splitterring / Splittermantel beliebiger (hier achteckiger) Form

## Patentansprüche

1. Sprenggeschoss mit einer splitterbildenden Geschosshülle (2) und einer innerhalb der Geschosshülle (2) angeordneten Sprengstoffschicht (3),
**dadurch gekennzeichnet,**
**dass** innerhalb der Sprengstoffschicht (3) ein die Sprengstoffschicht verdämmender Innenkörper (4) angeordnet ist und die Sprengstoffschicht (3) im Verhältnis zum Geschossdurchmesser dünn ausgebildet ist.

2. Sprenggeschoss nach Anspruch 1,
**dadurch gekennzeichnet,**
**dass** die Dicke der Sprengstoffschicht (3) zwischen 2 mm und 20 mm beträgt.

3. Sprenggeschoss nach Anspruch 1,
**dadurch gekennzeichnet,**
**dass** die Sprengstoffschicht (3) die Form eines Hohlzylinder mit gleich bleibender oder veränderlicher Wandstärke und/oder Querschnittsform besitzt.

4. Sprenggeschoss nach Anspruch 3,
**dadurch gekennzeichnet,**
**dass** die Sprengstoffschicht (3) einen Hohlzylinder darstellt mit ein- oder beidseitig geschlossenen Enden oder Zwischenschichten.

5. Sprenggeschoss nach Anspruch 1,
**dadurch gekennzeichnet,**
**dass** die Sprengstoffschicht (3) homogen ist oder Beimengungen oder eingebettete Körper enthält.

6. Sprenggeschoss nach Anspruch 1,
**dadurch gekennzeichnet,**
**dass** die Zündung der einzelnen Sprengstoffsegmente (10) oder mehrerer Sprengstoffschichten punktuell, linienförmig oder ringförmig an einer oder mehreren Stellen erfolgt.

7. Sprenggeschoss nach Anspruch 1 oder 6,
**dadurch gekennzeichnet,**
**dass** die Zündung über einen Zeit-, Abstand- oder Aufschlagzünder, über ein programmgesteuertes Signal oder mittels Funk erfolgt.

8. Sprenggeschoss nach Anspruch 1,
**dadurch gekennzeichnet,**
**dass** der Innenkörper (4) einteilig oder mehrteilig aufgebaut ist.

9. Sprenggeschoss nach Anspruch 1,
**dadurch gekennzeichnet,**
**dass** der Innenkörper (4) aus einem spröden oder einem unter dynamischer Belastung versprödenden Material besteht.

10. Sprenggeschoss nach Anspruch 8,
**dadurch gekennzeichnet,**
**dass** der Innenkörper (4) als zentraler Penetrator ausgebildet ist oder einen zentralen Penetrator enthält oder aus mehreren Subgeschossen besteht oder Subgeschosse enthält.

11. Sprenggeschoss nach Anspruch 8,
**dadurch gekennzeichnet,**
**dass** der Innenkörper (4) vorfragmentiert oder mechanisch oder thermisch vorbehandelt ist.

12. Sprenggeschoss nach Anspruch 10,
**dadurch gekennzeichnet,**
**dass** die Subgeschosse ein inertes Volumen einschließen.

13. Sprenggeschoss nach Anspruch 1,
**dadurch gekennzeichnet,**
**dass** der Innenkörper (4) einen Behälter darstellt oder enthält.

14. Sprenggeschoss nach Anspruch 13,
**dadurch gekennzeichnet,**
**dass** der Innenkörper (4) mit einem inerten oder reaktionsfähigen Medium gefüllt ist.

15. Sprenggeschoss nach Anspruch 13,
**dadurch gekennzeichnet,**
**dass** der Innenkörper (4) ein pyrotechnisches Element enthält.

16. Sprenggeschoss nach Anspruch 1,
**dadurch gekennzeichnet,**
**dass** sich zwischen der Sprengstoffschicht (3) und dem Innenkörper (4) eine die Verdämmungswirkung dynamisch unterstützende Schicht befindet.

17. Sprenggeschoss nach Anspruch 1,
**dadurch gekennzeichnet,**
**dass** das Geschoss zwei oder mehr Sprengstoffschichten in radialer Richtung aufweist.

18. Sprenggeschoss nach Anspruch 1,
**dadurch gekennzeichnet,**
**dass** die Sprengstoffschicht (3) aus zusammenhängenden Flächen oder aus (in radialer und/oder axialer Richtung) getrennten Flächen aufgebaut ist.

19. Sprenggeschoss nach Anspruch 1,
**dadurch gekennzeichnet,**
**dass** die Sprengstoffschicht (3) einen Winkel zur Geschossachse bildet.

20. Sprenggeschoss nach Anspruch 1,
**dadurch gekennzeichnet,**
**dass** die Geschosshülle (2) ganz oder teilweise aus vorgeformten Splittern besteht.

21. Sprenggeschoss nach Anspruch 20,
**dadurch gekennzeichnet,**
**dass** die Splitter richtungsgesteuert beschleunigt werden.

22. Sprenggeschoss nach Anspruch 1,
**dadurch gekennzeichnet,**
**dass** zwischen der Sprengstoffschicht (3) und der Geschosshülle (2) Splitterkörper eingebracht sind.

23. Sprenggeschoss nach Anspruch 1,
**dadurch gekennzeichnet,**
**dass** sich zwischen der Sprengstoffschicht (3) und der Geschosshülle (2) eine Schicht aus einem spröden Material befindet.

24. Sprenggeschoss nach Anspruch 1,
**dadurch gekennzeichnet,**
**dass** sich zwischen der Sprengstoffschicht (3) und der Geschosshülle (2) ein dynamisch dämpfendes Medium befindet.

25. Sprenggeschoss nach Anspruch 1,
**dadurch gekennzeichnet,**
**dass** zwischen der Sprengstoffschicht (3) und der Geschosshülle (2) ein Liquidmantel eingefügt ist.

26. Sprenggeschoss nach Anspruch 1,
**dadurch gekennzeichnet,**
**dass** sich zwischen der Sprengstoffschicht (3) und der Geschosshülle (2) ein Hohlraum befindet.

27. Sprenggeschoss nach Anspruch 1,
**dadurch gekennzeichnet,**
**dass** das Geschoss in axialer Richtung ein- oder mehrstufig aufgebaut ist.

28. Sprenggeschoss nach Anspruch 1,
**dadurch gekennzeichnet,**
**dass** eine Spitze oder ein Spitzenbereich des Geschosses aus einem endballistisch wirksamen inerten Teil besteht.

29. Sprenggeschoss nach Anspruch 1,
**dadurch gekennzeichnet,**
**dass** das Sprenggeschoss als mehrteiliger/mehrstufiger Wirkkörper aufgebaut ist.

## Claims

1. Explosive projectile with a fragment-forming projectile shell (2) and an explosive layer (3) disposed inside the projectile shell (2),
**characterised in**
**that** an internal body (4), which tamps the explosive layer, is disposed inside the explosive layer (3), and the explosive layer (3) is of thin formation in relation to the projectile diameter.

2. Explosive projectile according to Claim 1,
**characterised in**
**that** the thickness of the explosive layer (3) is between 2 mm and 20 mm.

3. Explosive projectile according to Claim 1,
**characterised in**
**that** the explosive layer (3) has the shape of a hollow cylinder with a constant or variable wall thickness and/or cross-sectional shape.

4. Explosive projectile according to Claim 3,
**characterised in**
**that** the explosive layer (3) represents a hollow cylinder with ends closed on one or both side(s) or with intermediate layers.

5. Explosive projectile according to Claim 1,
**characterised in**
**that** the explosive layer (3) is homogeneous or contains admixtures or embedded bodies.

6. Explosive projectile according to Claim 1,
**characterised in**
**that** the firing of the individual explosive segments (10) or plurality of explosive layers takes place in a punctual, linear or annular fashion at one or a plurality of location(s).

7. Explosive projectile according to Claim 1 or 6,
**characterised in**
**that** the firing takes place via a time delay, proximity or impact fuse, via a program-controlled signal or by means of radio.

8. Explosive projectile according to Claim 1,
**characterised in**
**that** the internal body (4) is of one-part or multi-part composition.

9. Explosive projectile according to Claim 1,
**characterised in**
**that** the internal body (4) consists of a brittle material or one which embrittles under a dynamic load.

10. Explosive projectile according to Claim 8,
**characterised in**
**that** the internal body (4) is formed as a central penetrator or contains a central penetrator or consists of a plurality of subprojectiles or contains subprojectiles.

11. Explosive projectile according to Claim 8,
**characterised in**
**that** the internal body (4) is prefragmented or mechanically or thermally pretreated.

12. Explosive projectile according to Claim 10,
**characterised in**
**that** the subprojectiles enclose an inert volume.

13. Explosive projectile according to Claim 1,
**characterised in**
**that** the internal body (4) represents or contains a container.

14. Explosive projectile according to Claim 13,
**characterised in**
**that** the internal body (4) is filled with an inert or a reactive medium.

15. Explosive projectile according to Claim 13,
**characterised in**
**that** the internal body (4) contains a pyrotechnic element.

16. Explosive projectile according to Claim 1,
**characterised in**
**that** a layer which dynamically assists the tamping action is located between the explosive layer (3) and the internal body (4).

17. Explosive projectile according to Claim 1,
**characterised in**
**that** the projectile comprises two or more explosive layers in the radial direction.

18. Explosive projectile according to Claim 1,
**characterised in**
**that** the explosive layer (3) is composed of contiguous areas or of areas which are separated (in the radial and/or axial direction).

19. Explosive projectile according to Claim 1,
**characterised in**
**that** the explosive layer (3) forms an angle relative to the projectile axis.

20. Explosive projectile according to Claim 1,
**characterised in**
**that** the projectile shell (2) consists entirely or partly of preformed fragments.

21. Explosive projectile according to Claim 20,
**characterised in**
**that** the fragments are accelerated in a direction-controlled manner.

22. Explosive projectile according to Claim 1,
**characterised in**
**that** fragmentation bodies are introduced between the explosive layer (3) and the projectile shell (2).

23. Explosive projectile according to Claim 1,
**characterised in**
**that** a layer of a brittle material is located between the explosive layer (3) and the projectile shell (2).

24. Explosive projectile according to Claim 1,
**characterised in**
**that** a dynamically damping medium is located between the explosive layer (3) and the projectile shell (2).

25. Explosive projectile according to Claim 1,
**characterised in**
**that** a liquid casing is inserted between the explosive layer (3) and the projectile shell (2).

26. Explosive projectile according to Claim 1,
**characterised in**
**that** a hollow space is located between the explosive layer (3) and the projectile shell (2).

27. Explosive projectile according to Claim 1,
**characterised in**
**that** the projectile is of single- or multi-stage composition in the axial direction.

28. Explosive projectile according to Claim 1,
**characterised in**
**that** a head or a head region of the projectile consists of a terminal-ballistically effective inert part.

29. Explosive projectile according to Claim 1,
**characterised in**
**that** the explosive projectile is composed as a multi-part/multi-stage effective body.

## Revendications

1. Projectile explosif possédant une enveloppe (2) de projectile qui se fragmente et une couche d'explosif (3) disposée à l'intérieur de l'enveloppe (2) du projectile,
**caractérisé**
**en ce qu'**à l'intérieur de la couche d'explosif (3) est disposé un corps intérieur (4) qui retient la couche d'explosif, et la couche d'explosif (3) est mince comparativement au diamètre du projectile.

2. Projectile explosif selon la revendication 1,
**caractérisé**
**en ce que** l'épaisseur de la couche d'explosif (3) est entre 2 mm et 20 mm.

3. Projectile explosif selon la revendication 1,
**caractérisé**
**en ce que** la couche d'explosif (3) possède la forme d'un cylindre creux ayant une épaisseur de paroi et/ou une forme de section constantes ou variables.

4. Projectile explosif selon la revendication 3,
**caractérisé**
**en ce que** la couche d'explosif (3) représente un cylindre creux ayant des extrémités fermées d'un côté ou des deux côtés ou des couches intermédiaires.

5. Projectile explosif selon la revendication 1,
**caractérisé**
**en ce que** la couche d'explosif (3) est homogène ou contient des additifs ou des corps noyés dans sa masse.

6. Projectile explosif selon la revendication 1,
**caractérisé**
**en ce que** l'allumage des différents segments d'explosif ou de plusieurs couches d'explosif se produit par points, par lignes ou par anneaux en un ou plusieurs endroits.

7. Projectile explosif selon la revendication 1 ou 6,
**caractérisé**
**en ce que** l'allumage se produit au moyen d'un allumeur à temps, à distance ou à choc, par l'intermédiaire d'un signal commandé par un programme, ou par radio.

8. Projectile explosif selon la revendication 1,
**caractérisé**
**en ce que** le corps intérieur (4) est construit en une seule pièce ou en plusieurs pièces.

9. Projectile explosif selon la revendication 1,
**caractérisé**
**en ce que** le corps intérieur (4) est fait d'un matériau fragile ou qui se fragilise sous une contrainte dynamique.

10. Projectile explosif selon la revendication 8,
**caractérisé**
**en ce que** le corps intérieur (4) est constitué par un pénétrateur central ou contient un pénétrateur central, ou encore est composé de plusieurs sous-projectiles ou contient des sous-projectiles.

11. Projectile explosif selon la revendication 8,
**caractérisé**
**en ce que** le corps intérieur (4) est préfragmenté ou traité par voie mécanique ou thermique.

12. Projectile explosif selon la revendication 10,
**caractérisé**
**en ce que** les sous-projectiles contiennent un volume inerte.

13. Projectile explosif selon la revendication 1,
**caractérisé**
**en ce que** le corps intérieur (4) représente au renferme un récipient.

14. Projectile explosif selon la revendication 13,
**caractérisé**
**en ce que** le corps intérieur (4) est rempli d'un milieu inerte ou réactif.

15. Projectile explosif selon la revendication 13,
**caractérisé**
**en ce que** le corps intérieur (4) renferme un élément pyrotechnique.

16. Projectile explosif selon la revendication 1,
**caractérisé**
**en ce que,** entre la couche d'explosif (3) et le corps intérieur (4), se trouve une couche qui assiste dynamiquement l'effet de retenue.

17. Projectile explosif selon la revendication 1,
**caractérisé**
**en ce que** le projectile présente deux ou plus de deux couches explosives dans la direction radiale.

18. Projectile explosif selon la revendication 1,
**caractérisé**
**en ce que** la couche d'explosif (3) est composée de surfaces liées ou de surfaces séparées (dans la direction radiale et/ou dans la direction axiale).

19. Projectile explosif selon la revendication 1,
**caractérisé**
**en ce que** la couche d'explosif (3) forme un angle avec l'axe du projectile.

20. Projectile explosif selon la revendication 1,
**caractérisé**
**en ce que** l'enveloppe (2) du projectile est entièrement ou partiellement composée de fragments préformés.

21. Projectile explosif selon la revendication 20,
**caractérisé**
**en ce que** les fragments sont projetés dans des directions commandées.

22. Projectile explosif selon la revendication 1,
**caractérisé**
**en ce que** des corps fragmentés sont interposés entre la couche d'explosif (3) et l'enveloppe (2) du projectile.

23. Projectile explosif selon la revendication 1,
**caractérisé**
**en ce que,** entre la couche d'explosif (3) et l'enveloppe (2) du projectile, se trouve une couche d'un matériau fragile.

24. Projectile explosif selon la revendication 1,
**caractérisé**
**en ce que,** entre la couche d'explosif (3) et l'enveloppe (2) du projectile, se trouve un milieu à effet d'amortissement dynamique.

25. Projectile explosif selon la revendication 1,
**caractérisé**
**en ce que,** entre la couche d'explosif (3) et l'enveloppe (2) du projectile, est interposée une chemise liquide.

26. Projectile explosif selon la revendication 1,
**caractérisé**
**en ce que,** entre la couche d'explosif (3) et l'enveloppe (2) du projectile, se trouve une cavité.

27. Projectile explosif selon la revendication 1,
**caractérisé**
**en ce que** le projectile est à un ou à plusieurs étages dans la direction axiale.

28. Projectile explosif selon la revendication 1,
**caractérisé**
**en ce qu'**une pointe ou une région de pointe du projectile est faite d'une pièce inerte ayant un effet balistique final.

29. Projectile explosif selon la revendication 1,
**caractérisé**
**en ce que** le projectile explosif est constitué par un corps actif en plusieurs parties/ à plusieurs étages.
